# EUROPÄISCHE PATENTSCHRIFT

(11) **EP 4 121 211 B1**
(45) Veröffentlichungstag und Bekanntmachung des Hinweises auf die Patenterteilung: **06.03.2024**
(21) Anmeldenummer: 21715494.7
(22) Anmeldetag: 19.03.2021
(51) Int. Cl.: B02C 19/00, B02C 19/18, B02C 7/04, B02C 13/22

(54) **VORRICHTUNG UND VERFAHREN ZUM VERMAHLEN VON MAHLGUT, INSBESONDERE AUS THERMOPLASTEN UND/ODER ELASTOMEREN**
APPARATUS AND METHOD FOR MILLING MATERIALS, IN PARTICULAR THERMOPLASTICS AND/OR ELASTOMERS
DISPOSITIF ET PROCÉDÉ POUR BROYER DES MATÉRIAUX, EN PARTICULIER DES THERMOPLASTIQUES ET/OU DES ÉLASTOMÈRES

(30) Priorität: 19.03.2020 DE 102020107642
(43) Veröffentlichungstag der Anmeldung: 25.01.2023
(73) Patentinhaber: Boilesen-Hansen, Birgit, 25337 Elmshorn (DE)
(72) Erfinder: HANNEMANN, Holger, 25337 Elmshorn (DE)
(74) Vertreter: Bremer, Ulrich
(86) Internationale Anmeldenummer: PCT/EP2021/057063
(87) Internationale Veröffentlichungsnummer: WO 2021/186020

(56) Entgegenhaltungen:
- EP-A1- 0 919 284
- DE-A1- 2 310 397
- DE-B- 1 004 460
- DE-B1- 1 607 462

## Beschreibung

Die Erfindung betrifft eine Vorrichtung und ein Verfahren zum Vermahlen von Mahlgut, insbesondere aus Thermoplasten und/oder Elastomeren, insbesondere Gummiabfällen, wie Altreifen.

Es ist bekannt, als Mahlgut Gummiabfälle, z.B. Gummigranulat gewonnen aus Altreifen, in einem Kühlaggregat, beispielsweise einem Wirbelschneckenkühler, unter Zugabe von flüssigem Stickstoff zu verspröden und anschließend in einer Prallmühle, beispielsweise einem Desintegrator mit gegenläufig arbeitenden Rotorscheiben, bestückt mit Schlagelementen, zu vermahlen. Dadurch können gemahlene Gummipartikel mit einem Kornspektrum von 0µm bis 800µm hergestellt werden. Dies ist beispielhaft in DE 102 46 240 B4, DE 43 22 757 C1 oder DD 309 644 1 beschrieben. DE 1004460 B offenbart eine Mahlvorrichtung gemäß dem Oberbegriff des Anspruchs 1.

Die Wirkungsweise eines Desintegrators beruht dabei auf Schlag- und Prallzerkleinerung durch konzentrisch angeordnete, ineinandergreifende Schlagelementformationen auf gegenläufig rotierenden Rotorscheiben. Die Zerkleinerungsarbeit wird hierbei durch die Prallwirkung der Schlagelemente und gegenseitige Teilchenkollisionen geleistet. Das durch pneumatischen Transport einlaufende Mahlgut wird zentral an der Achse durch eine erste Formation von Schlagelementen vorzerkleinert und passiert danach zwangsweise die folgend angeordneten Schlagelementkränze. Die gewünschte Mahlgutbeschaffenheit, wie z.B. die Feinheit, kann durch Veränderung der Rotorendrehzahl, der Geometrie bzw. der Anzahl der Schlagelemente entscheidend beeinflusst werden.

Alternativ können auch Stiftmühlen, Wirbelstrommühlen, Luftwirbelmühlen oder dgl. verwendet werden, bei denen die Zerkleinerung des Mahlguts ebenfalls durch eine Schlag-Prall-Beanspruchung erreicht wird.

Nachteilig bei bisherigen Verfahren ist, dass diese nicht den gewünschten Anteil an feinkörnigen Gummipartikeln enthalten. Dies folgt insbesondere daraus, dass das Mahlgut in den bisherigen Mahlprozessen aufgrund seiner thermischen Eigenschaften nur schwer gleichmäßig abgekühlt werden kann. So kann ein Gegenstand aus Gummi in seinem Inneren im Allgemeinen schwerer abgekühlt werden als an seiner Oberfläche, so dass für eine gleichmäßige Abkühlung eine sehr lange Kühlstrecke im Wirbelschneckenkühler nötig wäre, was aber unter ökonomischen und konstruktiven Gesichtspunkten wenig sinnvoll ist. In bisherigen Verfahren wird darum zur teilweisen Kompensation dieses Nachteils ein unverhältnismäßig hoher Verbrauch an flüssigem Stickstoff (LN) registriert. Dennoch ist die Sprödigkeit des Mahlgutes in bisherigen Mahlprozessen nicht gleichmäßig verteilt, so dass der Gegenstand in seinem Inneren schwerer bricht als an seiner Oberfläche. Die Versprödung des Mahlgutes kann also bereits aus diesem Grund in bisherigen Abkühlverfahren nicht optimal erreicht werden, was unmittelbare Auswirkungen auf den Feinheitsgrad der gemahlenen Gummipartikel hat.

Bisherige Mahlverfahren gehen ferner davon aus, dass das Mahlgut und die jeweiligen schnelllaufenden Prallmühlen so kalt wie möglich zu halten sind, um den Versprödungszustand zur Erreichung eines möglichst hohen Feinheitsgrades zu gewährleisten. Daher wird dem Mahlgut in der Abkühlphase im Wirbelschneckenkühler eine hohe Menge an flüssigem Stickstoff zugefügt und das Mahlgut zusammen mit dem danach gasförmigen Stickstoff in die Prallmühle aufgegeben. Der zu erreichende Feinheitsgrad hängt allerdings bei einer derartig arbeitenden Prallmühle, beispielsweise bei einem Desintegrator, auch davon ab, wie der aufgegebene Mahlgutstrom aus dem Mahlgut und dem gasförmigen Stickstoff mit den auf verschiedenen Radien positionierten Schlagelementen wechselwirkt bzw. wieviel Energie zwischen dem Mahlgutstrom und den entsprechend geformten und gezielt angeordneten Schlagelementen ausgetauscht wird, wenn sich die Rotorscheiben mit definierten Rotationsgeschwindigkeiten bewegen.

Dabei wird bei bisherigen Verfahren zum Vermahlen von Mahlgut nicht berücksichtigt, dass zum Optimieren des Feinheitsgrades neben der Form, der Anordnung und der Anzahl an Schlagelementen sowie der Rotationsgeschwindigkeiten der Rotscheiben nicht nur die Temperatur des eingebrachten Mahlgutstromes entscheidend ist, sondern insbesondere auch die Dichte des zugeführten Mahlgutstroms, da auch diese einen maßgeblichen Einfluss auf den Mahl-Prozess in der Prallmühle hat.

Aufgabe der Erfindung ist daher, eine Mahlvorrichtung und ein Verfahren anzugeben, die in einfacher und effizienter Weise ein Vermahlen von Mahlgut, insbesondere aus Thermoplasten und/oder Elastomeren ermöglicht, um den Feinheitsgrad bei gleichzeitig optimiertem Verbrauch an flüssigem Stickstoff und von Antriebs-Energie zu erhöhen.

Diese Aufgabe wird durch eine Mahlvorrichtung und ein Verfahren nach den unabhängigen Ansprüchen gelöst. Bevorzugte Weiterbildungen sind in den Unteransprüchen angegeben.

Gattungsgemäß wird dabei von einer Mahlvorrichtung ausgegangen, die ein Kühlaggregat mit flüssigem Stickstoff zum Kühlen von zugeführtem Mahlgut auf eine Mahlgut-Ausgangs-Temperatur und eine dem Kühlaggregat mittelbar nachgeschaltete Prallmühle, beispielsweise einen Desintegrator, zum Vermahlen des auf die Mahlgut-Ausgangs-Temperatur gekühlten Mahlgutes zu Feingut aufweist. Als Mahlgut wird hierbei insbesondere ein elastisch bis zähelastischer Stoff verstanden, der sich unter normalen Temperaturen bzw. ohne eine Abkühlung bzw. eine Versprödung nicht effektiv mit einer Prallmühle zerkleinern lässt. Ein derartiges Mahlgut kann z.B. Wachs, Gummi, ein Thermoplast, ein Elastomer oder ein Stoff mit vergleichbaren Eigenschaften sein.

Unter einer Prallmühle wird dabei im Rahmen der Erfindung eine Mühle verstanden, bei der die Zerkleinerung des Mahlgutes durch eine Schlag-Prall-Beanspruchung erreicht wird. Bei einer Schlagbeanspruchung wird das aufgegebene Mahlgut von einem schnellbeweglichen Schlagelement getroffen und durch Schlag zerkleinert. Bei einer Prallbeanspruchung trifft das schnell beschleunigte Mahlgut auf eine feststehende bzw. anderweitig beschleunigte Fläche (Schlagelement, anderes Teilchen) und wird durch Prall (Aufprall) zerkleinert. Derartige wirkende Prallmühlen sind beispielsweise schnelllaufende Desintegratoren, Stiftmühlen, Wirbelstrommühlen, Luftwirbelmühlen oder dgl..

Die Prallmühle weist mindestens einen Anschluss zum Zuführen des auf die Mahlgut-Ausgangs-Temperatur gekühlten Mahlgutes sowie eines Stickstoffstroms aus gasförmigem Stickstoff in die Prallmühle und einen Feingut-Ausgang zum Austragen des in der Prallmühle produzierten Feingutes auf. In der Prallmühle liegt also ein Gemisch aus Mahlgut und gasförmigem Stickstoff, ein Mahlgutstrom, vor, dessen Beschaffenheit insbesondere bzgl. seiner Dichte gemäß der Erfindung optimiert werden soll.

Erfindungsgemäß ist dazu vorgesehen, dass die Mahlvorrichtung weiterhin eine Mischzelle aufweist, wobei die Mischzelle ausgebildet ist, einen Stickstoffstrom aus gasförmigem Stickstoff mit einer vorgegebenen Stickstoffstrom-Soll-Temperatur und einem vorgegebenen Stickstoffstrom-Soll-Durchsatz bereitzustellen und diesen konditionierten bzw. kontrolliert temperierten und dosierten Stickstoffstrom dem Anschluss der Prallmühle zuzuführen. Dadurch kann vorteilhafterweise eine Mahlgutstrom-Dichte des Mahlgutstroms in der Prallmühle optimiert werden, wodurch sich der Feinheitsgrad des ausgetragenen Feingutes bei gleichzeitig optimiertem Verbrauch an Antriebs-Energie der Prallmühle sowie an Stickstoff verbessern lässt und bei entsprechend an die Konstruktion der Prallmühle angepasster Stickstoffstrom-Soll-Temperatur und Stickstoffstrom-Soll-Durchsatz reproduzierbar höhere Feinheitsgrade erreicht werden können.

Dies folgt daraus, dass der so optimierte Mahlgutstrom bei einer schnelllaufenden Prallmühle je nach Anzahl, gewählter Form oder Anordnung der Schlagelemente sowie der eingestellten Rotationsgeschwindigkeiten der Rotorscheiben mit den Schlagelementen wechselwirkt, wodurch sich eine bestimmte Wärmeentwicklung ergibt. Durch diesen Wärmeeintrag erwärmt sich der Mahlgutstrom, was bei der Wahl der falschen Betriebsparameter dazu führt, dass das Mahlgut seinen Versprödungszustand verliert, d.h. zumindest teilweise wieder in den elastischen Zustand übergeht, und dadurch der gewünschte Feinheitsgrad beim Mahlen nicht mehr erreicht werden kann.

Daher ist dafür zu sorgen, dass die im gekühlten Mahlgutstrom gespeicherte Kälteenergie gerade so ausreichend dimensioniert ist, um die in der Prallmühle durch den Energieaustausch bewirkte Wärmeentwicklung, die von der Konstruktion der Prallmühle abhängig ist, gerade zu kompensieren und das Mahlgut dadurch vollständig in einem Versprödungszustand zu halten. Die Konstruktion der Prallmühle und die Beschaffenheit des Mahlgutstroms, insbesondere dessen Mahlgutstrom-Dichte, die sich während des Mahlvorganges aufgrund der Wärmeentwicklung auch verändert, sind also für einen optimalen Betrieb gezielt aufeinander abzustimmen. Die Beschaffenheit des Mahlgutstroms kann dabei durch die erfindungsgemäße Mischzelle beeinflusst werden, die in der Lage ist, einen Stickstoffstrom mit einem entsprechend vorgegebenen Stickstoffstrom-Soll-Durchsatz und einer vorgegebenen Stickstoffstrom-Soll-Temperatur bereitzustellen, so dass sich zumindest am Eingang der Prallmühle eine Mahlgutstrom-Dichte einstellen kann, mit der in der entsprechend konstruierten Prallmühle ein optimierter Betrieb ermöglicht wird.

Vorzugsweise kann dazu vorgesehen sein, dass die Stickstoffstrom-Soll-Temperatur und der Stickstoffstrom-Soll-Durchsatz des der Prallmühle zugeführten Stickstoffstroms in Abhängigkeit von der Konstruktion der Prallmühle, insb. in Abhängigkeit einer Anordnung, Anzahl und Form der Schlagelemente sowie der eingestellten Rotationsgeschwindigkeiten der Rotorscheiben, auf denen sich diese Schlagelemente befinden, und/oder in Abhängigkeit des aufgegebenen Mahlgutes, insbesondere einer spez. Wärmekapazität des Mahlgutes, vorgegeben wird. Dadurch kann für jede Prallmühle und für jedes Mahlgut eine optimale Mahlgutstrom-Dichte und dementsprechend ein optimierter Betrieb der Prallmühle bzw. der Mahlvorrichtung mit hohem Feinheitsgrad reproduzierbar erreicht werden.

Um dabei sicherzustellen, dass der jeweiligen Prallmühle bereits ein tiefkaltes Mahlgut von vorzugsweise -196°C, d.h. auf die Temperatur von flüssigem Stickstoff abgekühlt, zugeführt wird, weist die Mahlvorrichtung mindestens ein Vorkühlaggregat auf zum Vorkühlen von zugeführtem Mahlgut auf eine Mahlgut-Zwischen-Temperatur, vorzugsweise im Gegenstrom mithilfe von gasförmigem Stickstoff, wobei das mindestens eine Vorkühlaggregat dem Kühlaggregat derartig vorgeschaltet ist, dass das durch das mindestens eine Vorkühlaggregat auf die Mahlgut-Zwischen-Temperatur vorgekühlte Mahlgut nach dem Zuführen in das Kühlaggregat mittelbar oder unmittelbar in den flüssigen Stickstoff gelangen und darin eintauchen kann. Das Kühlaggregat weist dabei vorzugsweise einen Tank auf, wobei der Tank bis zu einer Füllstandgrenze mit dem flüssigen Stickstoff befüllbar ist, um darin befindliches Mahlgut auf eine definierte Mahlgut-Ausgangs-Temperatur von bis zu ca. -196°C zu kühlen.

Dadurch wird bereits der Vorteil erreicht, dass das Mahlgut durch mindestens eine Vorkühlung, die vorzugsweise im Gegenstrom lediglich über gasförmigen Stickstoff erfolgt, und durch eine Hauptkühlung, die ausschließlich über Stickstoff in flüssiger Form erfolgt, über einen großen Zeitraum abgekühlt wird. Da der flüssige Stickstoff in einem Tank auf das Mahlgut einwirkt und vorzugsweise eine unterseitige Entnahme des vorgekühlten Mahlgutes aus dem Tank vorgesehen ist, kann das Mahlgut effizient und mit hoher Verweildauer im Tank abgekühlt und dadurch effektiv versprödet werden. Dadurch wird dem Mahlgut die Möglichkeit gegeben, dass dieses auch bis in das Innere bzw. bis zum Kern gleichmäßig ausgekühlt wird. Dadurch kann das Mahlgut seine Temperatur länger auf einem niedrigen Niveau halten, so dass auch bis nach dem Mahlvorgang noch eine geringe Feingut-Ausgangs-Temperatur gehalten werden kann. Das Mahlgut kann dadurch auch während des gesamten Mahlvorganges noch in seinem Versprödungszustand verbleiben.

Die Vorkühlung und die Hauptkühlung wirken sich dabei insgesamt positiv auf den Mahlprozess in der Prallmühle aus, da das Material aufgrund der langen Verweildauer in einer kalten Umgebung insgesamt spröder ist bzw. eine annähernd gleichmäßige Sprödigkeit aufweist. Dadurch bricht das Material in der Prallmühle insgesamt besser, was sich positiv auf den Feinheitsgrad des Feingutes auswirkt.

Dabei kann vorteilhafterweise auch eine örtlich und thermisch entkoppelte Zuführung der am Mahlprozess in der Prallmühle teilnehmenden Stoffe, abgekühltes Mahlgut und gasförmiger Stickstoff bzw. Stickstoffstrom zum Inertisieren und zum Sicherstellen eines Sprödbruchs, stattfinden.

Unter einem derartigen entkoppelten Zuführen ist dabei im Rahmen der Erfindung zu verstehen, dass die Stoffe zunächst einzeln und unabhängig voneinander örtlich getrennt gezielt dosiert und einzeln temperiert werden und der Prallmühle danach einzeln oder zusammen zugeführt werden können, um als Mahlgutstrom zusammen mit den Schlagelementen der Prallmühle zu wechselwirken. Das Zuführen in die Prallmühle muss dabei nicht zwangsläufig getrennt erfolgen. Vielmehr können beide unabhängig dosiert und einzeln temperiert bereitgestellten Stoffe beispielsweise über ein Y-Stück vor der Prallmühle bereits zusammengeführt und gemeinsam als Gemisch (Mahlgutstrom) über den Anschluss in die Prallmühle geleitet werden.

Beim Vorgehen im Stand der Technik werden die am Mahlprozess in der Prallmühle teilnehmenden Stoffe, Mahlgut und gasförmiger Stickstoff, in dem vorgeschalteten Kühlprozess gemeinsam annähernd gleich temperiert und anschließend in die Prallmühle geleitet. Dies macht die Einstellung der optimalen Mahlgutstrom-Dichte in der Prallmühle und damit eine Optimierung des Feinheitsgrades des ausgetragenen Feingutes bei gleichzeitig optimiertem Verbrauch an Antriebs-Energie der Prallmühle sowie an Stickstoff, unmöglich. Das Ziel, das Mahlgut auch während des gesamten Mahlvorganges noch in seinem Versprödungszustand zu halten und damit einen Sprödbruch sicherzustellen, ist dadurch im Stand der Technik zumindest ökonomisch nicht möglich.

Vorzugsweise ist bei der erfindungsgemäßen Mahlvorrichtung weiterhin vorgesehen, dass die Mischzelle mehrere Zuflüsse und einen Abfluss aufweist, wobei der Mischzelle über die mehreren Zuflüsse beispielsweise - gasförmiger Stickstoff aus einem Stickstoff-Gasgenerator und/oder Restgas aus einem pneumatischen Filter, d.h. aus dem Mahlprozess, und/oder ein Vorkühl-Gasstrom aus dem mindestens einen Vorkühlaggregat und/oder - flüssiger Stickstoff aus einem Stickstoff-Tank zuführbar ist.

Damit kann auf verschiedenste Stickstoffquellen zurückgegriffen werden, um den entsprechend vorgegebenen Durchsatz bzw. die vorgegebene Temperatur des Stickstoffstroms einzustellen, wodurch der Vorgang flexibler wird. Anstatt oder ergänzend zu den genannten Stickstoffquellen können auch weitere Stickstoffquellen vorgesehen sein. Je nach Konstruktion der Mahlvorrichtung und Vorgabe der Soll-Werte kann dabei der ohnehin vorhandene Vorkühl-Gasstrom oder das vorhandene Stickstoff-Restgas aus dem Mahlprozess verwendet werden oder aber gezielt gasförmiger Stickstoff mit einem Stickstoff-Gasgenerator erzeugt werden oder flüssiger Stickstoff aus einem Stickstoff-Tank bereitgestellt werden, um die vorgegebene Menge an Stickstoff bereitzustellen und/oder eine entsprechende Temperierung zu erreichen.

Vorzugsweise ist weiterhin vorgesehen, dass die Mischzelle ferner eine Mischkammer aufweist, wobei der über die mehreren Zuflüsse zugeführte gasförmige Stickstoff und der in der Mischkammer verdampfende flüssige Stickstoff in der Mischkammer derartig auf einer Wärmeaustauschstrecke vermischt werden können, dass sich an dem Abfluss, der mit dem Anschluss der Prallmühle verbunden oder verbindbar ist, ein Stickstoffstrom mit der vorgegebenen Stickstoffstrom-Soll-Temperatur und dem vorgegebenen Stickstoffstrom-Soll-Durchsatz ausbildet. Dadurch kann der Stickstoffstrom auf einfache Weise in der Mischkammer aus den unterschiedlichen Zuflüssen konditioniert werden. Um eine Wärmeaustauschstrecke innerhalb der Mischkammer zu erhöhen, können im Schnitt mäanderförmig angeordnete Kanäle, beispielsweise ausgebildet durch ineinandergesteckte Rohre, in der Mischkammer vorgesehen sein, innerhalb derer der zugeführte gasförmige Stickstoff aus den einzelnen Zuflüssen unter gegenseitiger Vermischung zum Abfluss geleitet wird.

Vorzugsweise ist ergänzend vorgesehen, dass zumindest jedem Zufluss, durch den gasförmiger Stickstoff in die Mischkammer eingeleitet wird, eine Sensorik zugeordnet ist, wobei die Sensorik ausgebildet ist, einen Ist-Massefluss und/oder eine Ist-Temperatur zumindest des gasförmigen Stickstoffes im jeweiligen Zufluss zu erfassen. Dadurch kann die Bereitstellung eines vorgegeben konditionierten (Dosierung und Temperierung) Stickstoffstroms durch die Mischzelle genauer und schneller erfolgen. Vorzugsweise ist ergänzend auch eine Sensorik am Abfluss der Mischzelle vorgesehen, um einen Soll-Ist-Vergleich des ausgehenden konditionierten Stickstoffstroms zu ermöglichen. Darüber kann beispielsweise auch festgestellt werden, ob über den jeweiligen Zufluss mehr oder weniger flüssiger Stickstoff in die Mischkammer zuzuführen ist, um die Stickstoffstrom-Temperatur zu verringern bzw. zu erhöhen und damit an die Stickstoffstrom-Soll-Temperatur anzugleichen.

Vorzugsweise ist dazu ergänzend vorgesehen, dass zumindest einigen der Zuflüsse ein Einlassventil zugeordnet ist, wobei das jeweilige Einlassventil ausgebildet ist, eine Zufuhr von gasförmigem Stickstoff und/oder flüssigem Stickstoff über den jeweiligen Zufluss in die Mischkammer zu ermöglichen oder zu verhindern. Vorzugsweise ist dabei als Einlassventil ein Drosselventil vorgesehen, dessen Drosselquerschnitt feinstufig eingestellt werden kann, um den jeweiligen eingehenden Massefluss zu regeln. Daher kann die Dosierung der einzelnen Stickstoffquellen in einfacher Weise feinstufig gesteuert werden. Um ein Rückströmen aus der Mischkammer zu den einzelnen Stickstoffquellen zu verhindern, können weiterhin Rückschlagventile für jeden Zufluss vorgesehen sein. Auch im Abfluss kann ein derartiges Rückschlagventil vorgesehen sein, um bei einer ungewollten Druckerhöhung z.B. in der Prallmühle ein Rückströmen des Mahlgutstroms in die Mischkammer der Mischzelle zu verhindern.

Vorzugsweise ist weiterhin vorgesehen, dass die Mischzelle eine Mischzellen-Steuereinrichtung aufweist, wobei die Mischzellen-Steuereinrichtung ausgebildet ist, beispielsweise über einen entsprechenden Algorithmus, das Einlassventil des jeweiligen Zuflusses derartig vorzugsweise basierend auf den von der Sensorik gemessenen Werten anzusteuern, dass der Mischkammer gasförmiger Stickstoff und/oder flüssiger Stickstoff zugeführt und darin derartig über die Wärmeaustauschstrecke vermischt wird, dass sich am Abfluss der Mischzelle ein Stickstoffstrom mit der vorgegebenen Stickstoffstrom-Soll-Temperatur und dem vorgegebenen Stickstoffstrom-Soll-Durchsatz ausbildet. Dadurch wird das Einstellen eines optimierten Stickstoffstromes bzw. einer optimierten Mahlgutstrom-Dichte in einfacher Weise durch eine entsprechende elektrische Ansteuerung basierend auf den von der Sensorik gemessenen Werten ermöglicht, so dass eine reproduzierbare Bereitstellung von Feingut mit hohem Feinheitsgrad erreicht werden kann.

Die Ausführung des mindestens einen Vorkühlaggregats ist variabel und kann beispielsweise je nach Ort und Anwendung gewählt werden. Beispielsweise kann als Vorkühlaggregat mindestens ein Gegenstrom-Vorkühlaggregat mit jeweils einer Vorkühlstrecke und/oder mindestens ein Behälter-Vorkühlaggregat mit einem Behälter-Innenraum vorgesehen sein. Dabei ist das mindestens eine Gegenstrom-Vorkühlaggregat ausgebildet, in dem mindestens einen Gegenstrom-Vorkühlaggregat vorhandenes bzw. transportiertes Mahlgut in einem Gegenstrom aus gasförmigem Stickstoff innerhalb der jeweiligen Vorkühlstrecke vorzukühlen. Unter Gegenstrom wird hierbei verstanden, dass die Förderrichtung des Mahlgutes entgegengesetzt zur Förderrichtung des gasförmigen Stickstoffs ausgerichtet ist. Das Behälter-Vorkühlaggregat, beispielsweise ein Kühl-Container, ist ausgebildet, in dem Behälter-Innenraum befindliches Mahlgut beliebig vorzukühlen, beispielsweise gemäß dem Linde-Verfahren.

Vorzugsweise ist vorgesehen, dass das mindestens eine Gegenstrom-Vorkühlaggregat dem Kühlaggregat derartig vorgeschaltet ist, dass ein in dem Kühlaggregat durch Verdampfung des flüssigen Stickstoffs ausgebildeter Vorkühl-Gasstrom in das mindestens eine Gegenstrom-Vorkühlaggregat eingeleitet werden kann, um das in dem jeweiligen Gegenstrom-Vorkühlaggregat befindliche Mahlgut innerhalb der jeweiligen Vorkühlstrecke in einem Gegenstrom durch den Vorkühl-Gasstrom auf eine Mahlgut-Zwischen-Temperatur vorzukühlen. Die Mahlgut-Zwischen-Temperatur sollte dabei je nach Auslegung der Vorkühlstrecke am Übergang zum Kühlaggregat in etwa der Stickstoff-Zwischen-Temperatur des Vorkühl-Gasstroms entsprechen, nachdem der Vorkühl-Gasstrom alle Gegenstrom-Vorkühlaggregate passiert hat, wobei jeweils Temperaturen von beispielsweise weniger als ca. -40°C vorherrschen können.

Dadurch kann für die Vorkühlung des Mahlgutes der ohnehin im Kühlaggregat verdampfende Stickstoff als Gegenstrom verwendet werden, so dass für die Vorkühlung im mindestens einen Gegenstrom-Vorkühlaggregat keine weiteren Stoffe bzw. Kühlelemente nötig sind. Das in den flüssigen Stickstoff des Kühlaggregats eintauchende wärmere Mahlgut führt dabei automatisch zum Verdampfen des flüssigen Stickstoffs und sorgt damit für einen zur Vorkühlung verwendbaren Vorkühl-Gasstrom.

Vorzugsweise ist weiterhin vorgesehen, dass das mindestens eine Gegenstrom-Vorkühlaggregat oberhalb des Kühlaggregates angeordnet ist, so dass der durch Verdampfung des flüssigen Stickstoffs ausgebildete Vorkühl-Gasstrom kaminartig als Gegenstrom in die jeweilige Vorkühlstrecke des jeweiligen Gegenstrom-Vorkühlaggregats gelangen kann. Demnach sind keine zusätzlichen Gasleitungen oder Gasführungen nötig, um den gasförmigen Stickstoff zur Vorkühlung aus dem Kühlaggregat in das jeweilige Gegenstrom-Vorkühlaggregat zu leiten.

Vorteilhafterweise können aber auch für das vorgekühlte Mahlgut Förderstrecken zwischen dem mindestens einen Gegenstrom-Vorkühlaggregat und der Hauptkühlung entfallen, wenn als mindestens ein Gegenstrom-Vorkühlaggregat ein erstes Gegenstrom-Vorkühlaggregat verwendet wird, das derartig ausgebildet und dem Kühlaggregat derartig mittelbar oder unmittelbar vorgeschaltet ist, dass das dem ersten Gegenstrom-Vorkühlaggregat zugeführte Mahlgut aufgrund der Schwerkraft entlang einer ersten Vorkühlstrecke des ersten Gegenstrom-Vorkühlaggregates fallen kann und das zugeführte fallende Mahlgut gleichzeitig in einem Gegenstrom aus gasförmigem Stickstoff, vorzugsweise dem Vorkühl-Gasstrom, innerhalb der ersten Vorkühlstrecke vorgekühlt werden kann und anschließend in den flüssigen Stickstoff des Tanks gelangen kann.

Gegenüber einer Anordnung des ersten Gegenstrom-Vorkühlaggregates z.B. unterhalb oder neben dem Kühlaggregat kann also ein erhöhter Förderaufwand, Isolieraufwand und Kostenaufwand vermieden werden. Gleichzeitig kann der Vorkühl-Gasstrom entgegen der durch die Gravitation bewirkten Fallrichtung des Mahlgutes nach oben aus dem Kühlaggregat in das erste Gegenstrom-Vorkühlaggregat aufsteigen, um einen Gegenstrom zu erzeugen. Dadurch sind die Vorkühlung und die Zuführung des Mahlgutes in das Kühlaggregat vereinfacht.

Das erste Gegenstrom-Vorkühlaggregat der Vorkühlung und das Kühlaggregat der Hauptkühlung können dabei als separate Anlagenteile der Mahlvorrichtung ausgeführt sein oder aber in einem Bauteil zusammengefasst sein. Es ist lediglich sicherzustellen, dass der verdampfende Stickstoff aus dem Kühlaggregat möglichst vollständig in das erste Gegenstrom-Vorkühlaggregat geführt werden kann, um darin für eine Vorkühlung des Mahlguts im Gegenstrom sorgen zu können.

Dabei ist die erste Vorkühlstrecke im ersten Gegenstrom-Vorkühlaggregat und ggf. auch weitere Vorkühlstrecken in weiteren Gegenstrom-Vorkühlaggregaten derartig anzupassen, dass im Gegenstrom ein umfassender Energieaustausch zwischen dem verdampfenden gasförmigen Stickstoff des Vorkühl-Gasstroms und dem zugeführten Mahlgut stattfinden kann. Bei einem bestimmten Durchsatz an zugeführtem Mahlgut nimmt die Menge an verdampfendem Stickstoff im Vorkühl-Gasstrom nach dem Anfahren der Anlage nach einer gewissen Zeit einen bestimmten Gleichgewichtszustand ein. Bei idealer Abstimmung der jeweiligen Vorkühlstrecke findet in diesem Gleichgewichtszustand ein effizienter Energieaustausch statt, aufgrund dessen sich die Mahlgut-Zwischen-Temperatur und die Stickstoff-Zwischen-Temperatur an den entsprechenden Stellen (s.o.) in etwa angleichen, beispielsweise bei ca. -40°C oder weniger.

Gemäß einer weiteren Ausführung für die Vorkühlung kann ein zweites Gegenstrom-Vorkühlaggregat vorgesehen sein, das derartig ausgebildet und dem Kühlaggregat derartig mittelbar oder unmittelbar vorgeschaltet ist, dass das dem zweiten Gegenstrom-Vorkühlaggregat zugeführte Mahlgut in einem Wirbelschnecken-Innenraum entlang einer zweiten Vorkühlstrecke transportiert werden kann und das zugeführte Mahlgut gleichzeitig in einem Gegenstrom aus gasförmigem Stickstoff, vorzugsweise dem Vorkühl-Gasstrom, innerhalb der zweiten Vorkühlstrecke unter Vermischung mit dem gasförmigen Stickstoff vorgekühlt werden kann.

Durch die Verwendung einer Wirbelschnecke kann ein effektiver thermischer Austausch von Energie zwischen dem gasförmigen Stickstoff und dem Mahlgut erfolgen, da durch die Wirbelschnecke turbulente statt laminare Strömungsverhältnisse herrschen und beide Stoffe dadurch besser miteinander vermischt werden und thermisch interagieren können, so dass eine effiziente Vorkühlung erfolgen kann. Dies kann ergänzend oder anstelle des ersten Gegenstrom-Vorkühlaggregates erfolgen, so dass der Prozess insgesamt flexibel gestaltet werden kann.

Auch in dieser Ausführung kann durch eine entsprechende Anordnung des zweiten Gegenstrom-Vorkühlaggregates ein in dem Kühlaggregat durch Verdampfung des flüssigen Stickstoffs ausgebildeter Vorkühl-Gasstrom in den Wirbelschnecken-Innenraum des zweiten Gegenstrom-Vorkühlaggregats gelangen, durch das das Mahlgut durch die Rotation der Wirbelschnecke transportiert wird. Der Vorkühl-Gasstrom kann also zusätzlich, nachdem es ggf. die Vorkühlstrecke im ersten Gegenstrom-Vorkühlaggregat passiert hat, in dem zweiten Gegenstrom-Vorkühlaggregat für eine Vorkühlung im Gegenstrom sorgen. Optional kann je nach Abstimmung des Mahlprozesses zumindest zeitweise flüssiger Stickstoff in den Wirbelschnecken-Innenraum eingelassen werden.

Vorzugsweise ist weiterhin vorgesehen, dass ein drittes Gegenstrom-Vorkühlaggregat durch ein Aufgabesilo ausgebildet wird, wobei das Aufgabesilo Mahlgut für den Mahlprozess bereitstellt, wobei gasförmiger Stickstoff, beispielsweise Restgas aus einem pneumatischen Filter, derartig in das Aufgabesilo eingeleitet werden kann, dass das darin befindliche Mahlgut innerhalb einer dritten Vorkühlstrecke im Gegenstrom aus gasförmigem Stickstoff vorgekühlt werden kann, bevor das Mahlgut aus dem Aufgabesilo ausgetragen wird.

Damit kann vorteilhafterweise bereits im Aufgabesilo eine Vorkühlung stattfinden, um den Vorkühlprozess zu unterstützen. Dazu kann beispielsweise im Prozess befindliches Stickstoff-Restgas aus einem pneumatischen Filter der Mahlvorrichtung verwendet werden.

Wird ergänzend ein Behälter-Vorkühlaggregat verwendet, das beispielsweise vor dem Aufgabesilo angeordnet ist, befindet sich das Mahlgut zur Vorkühlung innerhalb eines Behälter-Innenraums des Behälter-Vorkühlaggregats, wobei der Behälter-Innenraum beispielsweise auf weniger als -10°C, vorzugsweise weniger als -30°C, insbesondere auf bis zu -70°C, abgekühlt wird, beispielsweise gemäß dem Linde-Verfahren und ggf. unterstützend durch im Prozess befindliches Stickstoff-Restgas aus einem pneumatischen Filter der Mahlvorrichtung. Das in dem Behälter-Innenraum befindliche Mahlgut wird anschließend dem einen oder den mehreren Gegenstrom-Vorkühlaggregat(en) bereits vorgekühlt zugeführt.

Um eine effiziente Vorkühlung im Gegenstrom zu ermöglichen, ist bevorzugt zumindest ein Gegenstrom-Vorkühlaggregat, insbesondere das erste Gegenstrom-Vorkühlaggregat, vor der Hauptkühlung vorzusehen. Dadurch kann je nach Anwendung und Standort der Mahlvorrichtung eine alternative oder weitere ggf. energieeffizientere Vorkühlung ermöglicht werden.

Vorzugsweise ist weiterhin vorgesehen, dass dem mindestens einen Gegenstrom-Vorkühlaggregat eine Dosierschnecke vorgeschaltet ist, wobei die Dosierschnecke das von einem Aufgabesilo und/oder aus einer Siebvorrichtung (als Rückführung von Grobkorn) und/oder aus dem Behälter-Vorkühlaggregat bereitgestellte Mahlgut dosiert in das mindestens eine Gegenstrom-Vorkühlaggregat leitet. Demnach können die Geschwindigkeit bzw. die Zuführrate des Mahlgutes über die Dosierschnecke gezielt eingestellt werden, beispielsweise in Abhängigkeit des erzeugten Vorkühl-Gasstromes, um den Abkühl- und Mahlprozess gezielt zu steuern.

Vorzugsweise ist weiterhin vorgesehen, dass dem Kühlaggregat eine Förderschnecke, vorzugsweise eine motorisch betriebene Förderschnecke, nachgeschaltet ist, wobei die Förderschnecke das auf die Mahlgut-Ausgangs-Temperatur abgekühlte Mahlgut dosiert, d.h. mit einem definierten Massefluss, zum mindestens einen Anschluss der Prallmühle fördert. Damit kann auch das der Prallmühle zugeführte Mahlgut dosiert werden, um das Vermahlen in der Prallmühle effizient zu gestalten.

Vorzugsweise ist weiterhin vorgesehen, dass das Mahlgut und/oder das Feingut innerhalb der gesamten Mahlvorrichtung inert gehalten sind. Dadurch wird vorteilhafterweise erreicht, dass der gesamte Prozess nicht durch Migration von Sauerstoff und Luftfeuchte aus Umgebungsluft negativ beeinträchtigt wird. Dies kann durch entsprechend abgeschlossene Anlagenteile erreicht werden, in denen sich gasförmiger Stickstoff und/oder ein Überdruck befindet. Ergänzend kann vorgesehen sein, dass zumindest beim Abschalten der Mahlvorrichtung über die Mischzelle durch entsprechendes Öffnen des jeweiligen Einlassventils gasförmiger Stickstoff, der von dem Stickstoff-Gasgenerator bereitgestellt wird, in den Kreislauf gefördert wird. Dadurch kann über den Stickstoff-Gasgenerator, der mit der Mischzelle verbunden ist, also auch verhindert werden, dass beim Abschalten der Anlage feuchte Umgebungsluft in den Kreislauf eindringen kann.

Erfindungsgemäß ist weiterhin ein Verfahren zum Vermahlen von Mahlgut, vorzugsweise aus Thermoplasten und/oder Elastomeren, insbesondere mit einer erfindungsgemäßen Mahlvorrichtung, mit mindestens den folgenden Schritten vorgesehen:
- Bereitstellen von Mahlgut und Zuführen des Mahlgutes in mindestens ein Vorkühlaggregat zum Vorkühlen des zugeführten Mahlgutes, vorzugsweise im Gegenstrom, auf eine Mahlgut-Zwischen-Temperatur;
- Zuführen des auf die Mahlgut-Zwischen-Temperatur vorgekühlten Mahlgutes in ein Kühlaggregat mit flüssigem Stickstoff, so dass das vorgekühlte Mahlgut durch den flüssigen Stickstoff auf eine Mahlgut-Ausgangs-Temperatur abgekühlt wird;
- Fördern des auf die Mahlgut-Ausgangs-Temperatur abgekühlten Mahlgutes in eine Prallmühle;
- Vermahlen des auf die Mahlgut-Ausgangs-Temperatur abgekühlten Mahlgutes zu Feingut unter gleichzeitiger Zuführung eines Stickstoffstroms aus gasförmigem Stickstoff, wobei der Stickstoffstrom aus gasförmigem Stickstoff der Prallmühle mit einer vorgegebenen Stickstoffstrom-Soll-Temperatur und einem vorgegebenen Stickstoffstrom-Soll-Durchsatz bereitgestellt wird, um der Prallmühle eine definierte Mahlgutstrom-Dichte eines Mahlgutstroms aus dem Mahlgut und dem Stickstoffstrom bereitzustellen.

Durch das Vorkühlen und das Kühlen in dem Bad aus flüssigem Stickstoff wird das Mahlgut, wie bereits beschrieben, effizient bis ins Innere auf eine niedrige Mahlgut-Ausgangs-Temperatur gekühlt, bevor es mit einem definierten Massefluss in die Prallmühle gelangt und dort mit einem entsprechend konditionierten Stickstoffstrom zusammen vermahlen wird, so dass der Mahlvorgang insgesamt effizienter gestaltet werden kann und, je nach Anwendung, auch höhere Feinheitsgrade reproduzierbar erreicht werden können.

Vorzugsweise ist weiterhin vorgesehen, dass das Bereitstellen des abgekühlten Mahlgutes in die Prallmühle thermisch entkoppelt von der Bereitstellung des Stickstoffstroms aus gasförmigem Stickstoff erfolgt, bevor diese der Prallmühle zugeführt werden. Dadurch können die Prallmühle bzw. die Mahlvorrichtung insgesamt effizienter betrieben werden, wie bereits beschrieben.

Die Erfindung wird nachfolgend anhand von Zeichnungen näher erläutert. Es zeigen:
- Fig. 1: eine Mahlvorrichtung gemäß dem Stand der Technik;
- Fig. 2: eine erste Ausführung einer erfindungsgemäßen Mahlvorrichtung;
- Fig. 3: eine zweite Ausführung einer erfindungsgemäßen Mahlvorrichtung; und
- Fig. 4a, 4b: perspektivische Ansichten einer Mischzelle.

Die Fig. 1 zeigt schematisch eine Mahlvorrichtung 1a gemäß dem Stand der Technik, die dazu dient, in einem Aufgabesilo 2 über eine untere Aufgabesilo-Öffnung 2a aufgegebenes Mahlgut 3 durch eine Prallmühle 4, beispielsweise einen Desintegrator 4a, in einem bestimmten Feinheitsgrad zu vermahlen. Auf dem Weg zur Prallmühle 4 wird das Mahlgut 3 über eine Dosierschnecke 5 entsprechend dosiert und mit einer Mahlgut-Eingangs-Temperatur TE3 von beispielsweise 20°C in ein Kühlaggregat 6, vorzugsweise einen motorisch betriebenen Wirbelschneckenkühler 6a, geleitet.

Über einen Stickstoff-Einlass 7 wird flüssiger Stickstoff LN aus einem Stickstoff-Tank 35 mit einer Stickstoff-Flüssigkeits-Temperatur TLN von ca. - 196°C in den Wirbelschneckenkühler 6a eingelassen, um das dem Wirbelschneckenkühler 6a zugeführte und darin zu einem Auslass 8 geförderte Mahlgut 3 abzukühlen und damit zu verspröden. Von dem Auslass 8 des Wirbelschneckenkühlers 6a gelangt das durch den flüssigen Stickstoff LN auf eine Mahlgut-Ausgangs-Temperatur TA3 abgekühlte Mahlgut 3 und das durch Verdampfung entstandene Stickstoffgas mit in etwa der gleichen Temperatur über einen Anschluss 4b in die Prallmühle 4 bzw. den Desintegrator 4a und wird darin in einer inerten Atmosphäre in abgekühlter Form vermahlen. Die Mahlgut-Ausgangs-Temperatur TA3 des Mahlgutes 3 kann dabei ca. -150°C betragen.

Ergänzend kann dem Desintegrator 4a über den Anschluss 4b auch ein weiterer Stickstoffstrom 20 zugeführt werden, so dass sich im Desintegrator 4a ein Gemisch (Mahlgutstrom 30) aus Mahlgut 3, durch Verdampfung entstandenes Stickstoffgas zum Inertisieren und dem ggf. zusätzlich zugeführten Stickstoffstrom 20 befindet, wobei dieser Mahlgutstrom 30 am Anschluss 4b eine gewisse Mahlgutstrom-Dichte Rho aufweist, die sich während des Mahlprozesses aufgrund einer Wärmeentwicklung verändert. Der optionale Stickstoffstrom 20 dient hierbei unterstützend der pneumatischen Förderung des mit gasförmigem Stickstoff GN vermischten Mahlguts bzw. des in der Prallmühle 4 produzierten, mit gasförmigem Stickstoff GN vermischten Feingutes 9.

Aus der Prallmühle 4 wird ein darin produzierter Feingutstrom 90 bestehend aus mit gasförmigem Stickstoff GN vermischtem Feingut 9 mit einer Feingut-Ausgangs-Temperatur TA9 von beispielsweise ca. -20°C über einen Feingut-Ausgang 4c ausgetragen. Dabei sorgt der Stickstoffstrom 20 im Betrieb des Desintegrators 4a automatisch für ein Herausdrücken des Feingutstroms 90 (mit gasförmigem Stickstoff GN vermischtem Feingut 9) aus dem Feingut-Ausgang 4c, so dass dadurch bereits ein pneumatisches Fördern des Feingutstroms 90 zum nächsten Element der Mahlvorrichtung 1a, hier einem Zyklon 10, ermöglicht wird. Der pneumatische Transport des Feingutstroms 90 zum Zyklon 10 wird dabei von einem Gebläse 15 unterstützt.

Anschließend gelangt der Feingutstrom 90 also in einen Zyklon 10, in dem der größte Teil des Feingutes 9 aus dem Feingutstrom 90 vom gasförmigen Stickstoff GN abgetrennt wird, wobei anschließend insbesondere das Feingut 9, beispielsweise Gummipulver, aus dem Zyklon 10 ausgetragen wird. Dieses Feingut 9 wird anschließend in ggf. aufgewärmter Form in eine Siebvorrichtung 12 geleitet, in der es (je nach späterer Verwendung über die entsprechend zu wählenden Siebschnitte) in seine unterschiedlichen Feingut-Fraktionen, d.h. Grobkorn 11G und Feinkorn 11F, aufgetrennt wird. Das Grobkorn 11G des Feingutes 9 kann optional in beliebiger Weise, z.B. über eine Repassierleitung 24, zurück zur Dosierschnecke 5 gefördert und damit dem Mahlprozess erneut zugeführt werden. Das Feinkorn 11F weist beispielsweise ein Kornspektrum von <200µm auf und kann als Fertiggut 13 entsprechend weiterverwendet werden.

Der im Zyklon 10 verbleibende Teil des Feingutstroms 90, der insbesondere aus gasförmigem Stickstoff GN und Feingutstäuben 11S besteht, wird in einem pneumatischen Filter 14 in seine Bestandteile getrennt. Da bereits eine Auftrennung im Zyklon 10 stattgefunden hat, wird der pneumatische Filter 14 zur Resttrennung von Feingutstäuben 11S und gasförmigem Stickstoff GN weniger stark belastet und kann daher entsprechend klein dimensioniert werden.

Der Feingutstaub 11S wird ebenfalls ggf. in aufgewärmter Form in die Siebvorrichtung 12 geleitet. Zum Fördern des kalten gasförmigen Stickstoffs GN und der Feingutstaubs 11S aus dem Zyklon 10 in den pneumatischen Filter 14, ist ein Gebläse 15 vorgesehen. Dieses saugt den verbleibenden Feingutstrom 90 aus gasförmigem Stickstoff GN sowie den Feingutstäuben 11S aus dem Zyklon 10 an und bläst den gefilterten gasförmigen Stickstoff GN als kalten Stickstoffstrom 20 zum Unterstützen des pneumatischen Transports zu dem Anschluss 4b zurück zur Prallmühle 4.

Um den Mahlprozess zu optimieren, sind in der erfindungsgemäßen Mahlvorrichtung 1b gemäß Fig. 2 und 3 einzelne Veränderungen vorgesehen. Für Komponenten, die gleichwirkend zum Stand der Technik (Fig. 1) sind, werden im Folgenden dieselben Bezeichnungen und Bezugszeichen verwendet.

Demnach ist in Fig. 2 vorgesehen, dass in einem Aufgabesilo 2 über die untere Aufgabesilo-Öffnung 2a aufgegebenes Mahlgut 3 über eine Dosierschnecke 5 entsprechend dosiert und mit einer Mahlgut-Eingangs-Temperatur TE3 in ein erstes Gegenstrom-Vorkühlaggregat 16a und aus diesem in das eigentliche Kühlaggregat 6 geleitet wird. Das erste Gegenstrom-Vorkühlaggregat 16a dient der Vorkühlung des Mahlgutes 3 auf eine Mahlgut-Zwischen-Temperatur TZ3 von beispielsweise zwischen -35°C und - 45°C. Diese Mahlgut-Zwischen-Temperatur TZ3 liegt bei idealer Temperierung am unteren Ende des ersten Gegenstrom-Vorkühlaggregates 16a vor, so dass das Mahlgut 3 mit dieser Temperatur in die Hauptkühlung übergehen kann.

Das im ersten Gegenstrom-Vorkühlaggregat 16a befindliche Mahlgut 3 wird dabei durch einen in Fig. 2 nach oben gerichteten Vorkühl-Gasstrom 17 aus gasförmigem Stickstoff GN vorgekühlt. Dieser Vorkühl-Gasstrom 17 weist zumindest am oberen Ende des ersten Gegenstrom-Vorkühlaggregates 16a eine Stickstoff-Zwischen-Temperatur TZN von beispielsweise zwischen -35°C und -45°C auf. Die Mahlgut-Zwischen-Temperatur TZ3 und die Stickstoff-Zwischen-Temperatur TZN stellen sich hierbei je nach Auslegung und Anwendung der Mahlvorrichtung 1b ein, können von den genannten Werten aber auch abweichen. Insgesamt sind die in den Ausführungsbeispielen der Erfindung genannten Temperaturwerte, insbesondere für den gasförmigen Stickstoff GN, das Mahlgut 3 und das Feingut 9, abhängig von der Auslegung und der Anwendung und können daher von den genannten Werten entsprechend auch abweichen.

Der Vorkühl-Gasstrom 17 wirkt gemäß dieser Ausführung auf einer bestimmten ersten Vorkühlstrecke SVa auf das zugeführte Mahlgut 3 ein, wobei dies in einem Gegenstrom erfolgt, d.h. das über die erste Vorkühlstrecke SVa nach unten fallende Mahlgut 3 wird durch den entgegengesetzt ausgerichteten Vorkühl-Gasstrom 17 abgekühlt.

Der Vorkühl-Gasstrom 17 wird gemäß dieser Ausführungsform maßgeblich dadurch erzeugt, dass in dem Kühlaggregat 6 befindlicher flüssiger Stickstoff LN verdampft und der dadurch entstehende gasförmige Stickstoff GN kaminartig durch das erste Gegenstrom-Vorkühlaggregat 16a nach oben geleitet wird. Das Kühlaggregat 6 und das erste Gegenstrom-Vorkühlaggregat 16a können dabei einteilig oder aber als getrennte Baueinheiten ausgeführt sein, wobei die Ausdehnung des ersten Gegenstrom-Vorkühlaggregates 16a durch die erste Vorkühlstrecke SVa bestimmt ist. Insofern soll die Darstellung in Fig. 2 lediglich schematisch andeuten, dass zwischen dem Kühlaggregat 6 und dem ersten Gegenstrom-Vorkühlaggregat 16a ein beliebiger Übergang besteht, der einen Durchgang von vorgekühltem Mahlgut 3 in das Kühlaggregat 6 sowie von gasförmigem Stickstoff GN in das erste Gegenstrom-Vorkühlaggregat 16a ermöglicht.

Das Kühlaggregat 6 wird gemäß diesem Ausführungsbeispiel durch einen Tank 6b ausgebildet, in den über einen Stickstoff-Einlass 7 flüssiger Stickstoff LN aus einem Stickstoff-Tank 35 mit einer Stickstoff-Flüssigkeits-Temperatur TLN von ca. -196°C eingelassen ist und der fortlaufend bis zu einer bestimmten Füllstandgrenze 18 nachgefüllt wird. Über eine Oberseite 6c des Kühlaggregats 6 bzw. des Tanks 6b wird dem Tank 6b das im Gegenstrom vorgekühlte Mahlgut 3 mit der Mahlgut-Zwischen-Temperatur TZ3 (z.B. -45°C) zugeführt. Sobald das vorgekühlte Mahlgut 3 im Tank 6b in den flüssigen Stickstoff LN gelangt, kühlt sich das Mahlgut 3 weiter ab und wird weiter versprödet. Das in den flüssigen Stickstoff LN des Kühlaggregats 6 eintauchende wärmere Mahlgut 3 führt dabei zum Verdampfen des flüssigen Stickstoffs LN, so dass sich ein für die Vorkühlung verwendbarer Vorkühl-Gasstrom 17 ausbildet.

Dabei ist die erste Vorkühlstrecke SVa im ersten Gegenstrom-Vorkühlaggregat 16a derartig anzupassen, dass im Gegenstrom ein umfassender Energieaustausch zwischen dem im Tank 6b verdampfenden gasförmigen Stickstoff GN (Vorkühl-Gasstrom 17) und dem durch das erste Gegenstrom-Vorkühlaggregat 16a gelangende Mahlgut 3 stattfinden kann. Beim Zuführen des Mahlgutes 3 nimmt die Menge an verdampfendem gasförmigen Stickstoff GN des Vorkühl-Gasstroms 17 nach dem Anfahren der Mahlvorrichtung 1b nach einer gewissen Zeit einen Gleichgewichtszustand ein. Bei idealer Abstimmung der ersten Vorkühlstrecke SVa findet in diesem Gleichgewichtszustand ein Energieaustausch statt, aufgrund dessen sich die Mahlgut-Zwischen-Temperatur TZ3 am unteren Ende des ersten Gegenstrom-Vorkühlaggregats 16a und die Stickstoff-Zwischen-Temperatur TZN am oberen Ende des ersten Gegenstrom-Vorkühlaggregats 16a in etwa angleichen, beispielsweise zwischen -35°C und -45°C oder weniger.

Über einen vorzugsweise unterseitigen Zugang 6d ist der Tank 6b mit einer motorisch betriebenen Förderschnecke 19 verbunden. Das im Tank 6b befindliche versprödete Mahlgut 3 kann darüber bei idealer Temperierung mit einer definierten Mahlgut-Ausgangs-Temperatur TA3 von ca. -196°C in Richtung der Prallmühle 4, beispielsweise des Desintegrators 4a, gefördert und dieser mit einem definierten Massestrom über den Anschluss 4b zugeführt werden. Als schnelllaufende Prallmühle 4 kann anstelle eines Desintegrators 4a aber auch eine gleichwirkende Stiftmühle, Wirbelstrommühle, Luftwirbelmühle, etc., zur Anwendung kommen. Unter einer Prallmühle 4 wird dabei im Rahmen der Erfindung allgemein eine Mühle verstanden, bei der die Zerkleinerung des versprödeten Mahlgutes 3 durch eine Schlag-Prall-Beanspruchung erreicht wird. Bei einer Schlagbeanspruchung wird das aufgegebene Mahlgut 3 von einem schnellbeweglichen Schlagelement in der Prallmühle 4 getroffen und durch Schlag zerkleinert. Bei einer Prallbeanspruchung trifft das schnell beschleunigte Mahlgut 3 auf eine feststehende bzw. anderweitig beschleunigte Fläche (Schlagelement, anderes Teilchen) und wird durch Prall (Aufprall) zerkleinert.

In der jeweiligen Prallmühle 4 wird das Mahlgut 3 anschließend in einer inerten Atmosphäre in abgekühlter Form vermahlen. Aus der Prallmühle 4 wird das darin produzierte Feingut 9 mit einer Feingut-Ausgangs-Temperatur TA9 von beispielsweise ca. -50°C aus dem Feingut-Ausgang 4c ausgetragen. Dabei sorgt ein Stickstoffstrom 20 im Betrieb der Prallmühle 4 automatisch für ein Herausdrücken bzw. einen pneumatischen Transport des Feingutes 9, das mit gasförmigem Stickstoff GN zu einem Feingutstrom 90 vermischt ist, aus dem Feingut-Ausgang 4c.

Neben dem Mahlgut 3 wird der jeweiligen Prallmühle 4 bzw. dem Desintegrator 4a über den Anschluss 4b ein gezielt konditionierter gasförmiger Stickstoffstrom 20 aus kaltem gasförmigen Stickstoff GN mit einer einstellbaren Stickstoffstrom-Temperatur T20 von beispielsweise zwischen -75°C und - 90°C und mit einem einstellbaren Stickstoffstrom-Durchsatz ND (kg pro h) zugeführt. Der Stickstoffstrom 20 dient dabei zur Inertisierung der Atmosphäre in der Prallmühle 4 sowie zum Sicherstellen eines effektiven Sprödbruchs beim Mahlen, wie nachfolgend beschrieben. Dabei erfolgt ein thermisch vollständig entkoppeltes Zuführen der an dem Mahlprozess teilnehmenden Stoffe, d.h. dem gekühlten Mahlgut 3 und dem gasförmigen Stickstoff GN aus dem Stickstoffstrom 20, die zusammen einen Mahlgutstrom 30 ausbilden.

Unter einem vollständig entkoppelten Zuführen ist dabei zu verstehen, dass die Stoffe (3 + 20) zunächst einzeln und unabhängig voneinander gezielt dosiert und einzeln temperiert (TA3, T20) werden und der Prallmühle 4 nach einem dosierten und einzeln temperierten Bereitstellen zugeführt werden. Das Einführen der beiden Stoffe (3 + 20) in die Prallmühle 4 erfolgt dabei, wie in Fig. 2 dargestellt, nicht getrennt. Vielmehr werden beide einzeln dosiert und einzeln temperiert bereitgestellten Stoffe (3 + 20) beispielsweise über ein Y-Stück vor der Prallmühle 4 zusammengeführt und gemeinsam als Gemisch bzw. als Mahlgutstrom 30 über den Anschluss 4b in die Prallmühle 4 geleitet.

Dies unterscheidet die erfindungsgemäße Ausführung in Fig. 2 von der bekannten Ausführung in Fig. 1 (Stand der Technik), wobei in Fig. 1 verdampfter gasförmiger Stickstoff GN aus dem Wirbelschneckenkühler 6a zusammen bzw. "thermisch gekoppelt" mit dem Mahlgut 3 direkt in die Prallmühle 4 gelangt, so dass keine unabhängige Dosierung und keine einzelne Temperierung der am Mahlprozess in der Prallmühle 4 teilnehmenden Stoffe, Mahlgut 3 und gasförmiger Stickstoff GN, erfolgt. Dadurch ist der Mahlprozess gemäß der Anordnung des Standes der Technik (Fig. 1) weniger effizient als bei der erfindungsgemäßen Anordnung (Fig. 2), wie nachfolgend beschrieben:
Durch ein thermisch entkoppeltes Zuführen des Stickstoffstroms 20 und des vorgekühlten Mahlgutes 3 in die Prallmühle 4 kann eine in der Prallmühle 4 vorherrschende Mahlgutstrom-Dichte Rho des Mahlgutstroms 30 vorteilhafterweise geringer bzw. kontrolliert so eingestellt werden, dass der Energieverbrauch zum Antreiben der verwendeten Prallmühle 4 entsprechend sinkt bzw. optimiert wird und auch der Feinheitsgrad des Feingutes 9 optimiert werden kann. Gleichzeitig kann dadurch auch der Verbrauch an Stickstoff reduziert werden, so dass der Mahlprozess insgesamt effizienter wird.

Dies folgt daraus, dass eine Prallmühle 4 zum Zerkleinern durch eine Schlag-Prall-Beanspruchung mehrere Schlagelemente aufweist, die auf zwei gegenläufig rotierenden Rotorscheiben auf unterschiedlichen Bahnradien befestigt sind. Dabei findet je nach Anzahl, gewählter Form oder Anordnung sowie der eingestellten Rotationsgeschwindigkeiten der Rotorscheiben eine Wechselwirkung zwischen den Schlagelementen und dem zugeführten Mahlgutstrom 30 aus Mahlgut 3 und gasförmigem Stickstoffstrom 20 statt. Aufgrund dieser Wechselwirkung kommt es zu einem Energieaustausch zwischen dem Mahlgutstrom 30 und den Schlagelementen, der wiederum zu einer Wärmeentwicklung in der Prallmühle 4 führt. Diese Wärmeentwicklung ist dabei sowohl abhängig von der Beschaffenheit des Mahlgutstroms 30 als auch von der Konstruktion und den Betriebsparametern der jeweiligen Prallmühle 4.

Durch diese Wärmeentwicklung wird auch der Mahlgutstrom 30 erwärmt, was dazu führen kann, dass das Mahlgut 3 seinen Versprödungszustand verliert, d.h. zumindest teilweise wieder in den elastischen Zustand übergeht, und dadurch der gewünschte Feinheitsgrad beim Mahlen nicht mehr erreicht werden kann.

Daher ist dafür zu sorgen, dass die im gekühlten Mahlgutstrom 30 gespeicherte Kälteenergie ausreichend ist, um die in der jeweils verwendeten Prallmühle 4 durch den Energieaustausch bewirkte Wärmeentwicklung gerade zu kompensieren und das Mahlgut 3 dadurch vollständig in einem Versprödungszustand zu halten. Dazu kann grundsätzlich ein besonders kalter Stickstoffstrom 20 mit hohem Stickstoffstrom-Durchsatz ND bereitgestellt werden, wodurch sich jedoch gleichzeitig die Mahlgutstrom-Dichte Rho in der Prallmühle 4 so stark erhöht, dass sowohl die benötigte Antriebsenergie als auch die Wärmeentwicklung in der Prallmühle 4 stark steigt und das Mahlgut 3 durch die erhöhte Wärmeentwicklung seinen Versprödungszustand verliert.

Der Stickstoffstrom-Durchsatz ND und die Stickstoffstrom-Temperatur T20 des Stickstoffstroms 20 sind also gezielt derartig einzustellen, dass die daraus folgende Mahlgutstrom-Dichte Rho des Mahlgutstroms 30 aus Mahlgut 3 und Stickstoffstrom 20 zu einer Wärmeentwicklung in der jeweils verwendeten Prallmühle 4 führt, die von der gespeicherten Kälteenergie im tiefkalten Mahlgutstrom 30 kompensiert werden kann, ohne dass das Mahlgut 3 den Versprödungszustand verliert.

Bei der Einstellung der Mahlgutstrom-Dichte Rho des Mahlgutstroms 30 wird dabei davon ausgegangen, dass der Prallmühle 4 durch die optimierte Vorkühlung und Hauptkühlung ein sehr kaltes Mahlgut 3 mit einer optimalen Mahlgut-Ausgangs-Temperatur TA3 von -196°C (Temperatur des flüssigen Stickstoffs LN) bereitgestellt wird. Da der Stickstoff in gasförmiger Form zur Vorkühlung (im ersten Gegenstrom-Vorkühlaggregat 16a) und in flüssiger Form zur Hauptkühlung (im Kühlaggregat 6) länger auf das Mahlgut 3 einwirkt als im Stand der Technik (Fig. 1), ist eine definierte Mahlgut-Ausgangs-Temperatur TA3 von -196°C einstellbar. Zudem ist das Mahlgut 3 idealerweise bis zum Inneren bzw. bis zum Kern gleichmäßig ausgekühlt, wodurch das Mahlgut 3 seine Temperatur länger auf einem niedrigen Niveau halten kann, so dass bei entsprechend optimierter Einstellung der Mahlgutstrom-Dichte Rho auch eine geringere Feingut-Ausgangs-Temperatur TA9 nach dem Mahlvorgang erreicht werden kann. Die Vorkühlung und die Hauptkühlung wirken sich also insgesamt positiv auf den Mahlprozess in der Prallmühle 4 aus, da das Material insgesamt, d.h. insbesondere auch im Inneren bzw. im Kern, spröder ist bzw. eine annähernd gleichmäßige Sprödigkeit aufweist und auch ausreichend Kälteenergie für den Mahlprozess gespeichert werden kann.

Um einen geeignet dosierten und temperierten Stickstoffstrom 20 für die Prallmühle 4 zu erhalten, ist eine Mischzelle 21 vorgesehen, die in einer beispielhaften Ausführungsform in den Figuren 4a und 4b dargestellt ist. In der Mischzelle 21 kann Stickstoff aus unterschiedlichen unabhängigen Quellen derartig miteinander vermischt werden, dass ein Stickstoffstrom 20 mit einem Stickstoffstrom-Durchsatz ND (Dosierung) und mit einer Stickstoffstrom-Temperatur T20 (z.B. ca. -87°C) (Temperierung) bereitgestellt wird, die idealerweise einem vorgegebenen Stickstoffstrom-Soll-Durchsatz NDS bzw. einer vorgegebenen Stickstoffstrom-Soll-Temperatur TS20 entsprechen. Dieses Bereitstellen des Stickstoffstroms 20 erfolgt dabei gezielt thermisch entkoppelt vom Bereitstellen des Mahlgutes 3.

Dieser gezielt dosierte und temperierte Stickstoffstrom 20 wird zusammen mit dem Mahlgut 3 über den Anschluss 4b in die Prallmühle 4 geleitet, so dass sich ein Mahlgutstrom 30 ergibt, der am Anschluss 4b eine entsprechende Mahlgutstrom-Dichte Rho aufweist, die sich während des Mahlprozesses aufgrund der Wärmeentwicklung verändert. Dabei wird durch die gezielte Vermischung des Stickstoffs in der Mischzelle 21 ein Stickstoffstrom 20 bereitgestellt, der so konditioniert ist, dass die im gekühlten Mahlgutstrom 30 gespeicherte Kälteenergie gerade so ausreichend dimensioniert ist, um die in der Prallmühle 4 durch den Energieaustausch bewirkte Wärmeentwicklung, die von der Konstruktion und den Betriebsparametern der Prallmühle 4 abhängig ist, gerade zu kompensieren und das Mahlgut dadurch vollständig in einem Versprödungszustand zu halten. Gleichzeitig wird dadurch auch ein optimierter Verbrauch an Antriebs-Energie der Prallmühle 4 und an Stickstoff erreicht und es erfolgt eine ausreichende Inertisierung des Mahlgutes 3 in der jeweiligen Prallmühle 4.

Die Mischzelle 21 wird dabei von einer Mischzellen-Steuereinrichtung 21a gezielt gesteuert, um durch Vorgabe eines Stickstoffstrom-Soll-Durchsatzes NDS bzw. einer Stickstoffstrom-Soll-Temperatur TS20 für den bereitgestellten Stickstoffstrom 20 eine für die jeweilige Prallmühle 4 sowie das zu mahlende Mahlgut 3 individuell optimierte Mahlgutstrom-Dichte Rho des Mahlgutstroms 30 am Anschluss 4b der Prallmühle 4 zu erhalten. Da sich Prallmühlen 4, beispielsweise Desintegratoren 4a, in ihrer genauen Konstruktion voneinander unterscheiden können, insbesondere in einer Anordnung, Anzahl und Form der Schlagelemente sowie den Rotationsgeschwindigkeiten der Rotorscheiben, auf denen sich diese Schlagelemente befinden, ist auch die von der Mahlgutstrom-Dichte Rho abhängige Wärmeentwicklung in jeder Prallmühle 4 unterschiedlich. Weiterhin haben auch die Eigenschaften (spez. Wärmekapazität) des zu mahlenden Mahlgutes 3 einen Einfluss auf den Mahlprozess. Daher gilt für jede Prallmühle 4 und für jedes Mahlgut 3 unter Umständen eine andere Mahlgutstrom-Dichte Rho und auch eine andere Temperatur des Mahlgutstroms 30 im oben genannten Sinne als optimal für den Betrieb der Prallmühle 4 sowie den erhaltenen Feinheitsgrad des Feingutes 9. Daher ist für jede Prallmühle 4 und für jedes Mahlgut 3 ein entsprechender Stickstoffstrom-Soll-Durchsatz NDS und eine entsprechende Stickstoffstrom-Soll-Temperatur TS20 für den Stickstoffstrom 20 vorzugeben bzw. festzulegen, um auf diese Weise einen optimalen Betrieb zu gewährleisten sowie einen entsprechend hohen Feinheitsgrad des Feingutes 9 reproduzierbar zu erreichen.

Eine derartig optimierte Einstellung kann durch eine Steuerung oder eine Regelung über die Mischzellen-Steuereinrichtung 21a erfolgen. Die Mischzelle 21 weist dazu wie in Fig. 4a, 4b beispielhaft dargestellt mehrere Zuflüsse 25a, 25b, 25c, 25d auf, über die einer Mischkammer 21b in der Mischzelle 21 gasförmiger Stickstoff GN und/oder flüssiger Stickstoff LN zugeführt werden kann, wobei die Zuflüsse 25a, 25b, 25c, 25d jeweils durch Leitungen mit entsprechenden Stickstoffquellen verbunden sind. In der Mischkammer 21b kann beispielsweise durch Ineinanderstecken von mehreren Rohren unterschiedlichen Durchmessers eine im Schnitt mäanderförmige Wärmeaustauschstrecke 21c ausgebildet werden, innerhalb derer sich der gasförmige Stickstoff GN aus den einzelnen Zuflüssen 25a, 25b, 25c sowie ggf. der flüssige Stickstoff LN (aus 25d) nach seiner Verdampfung vermischen kann. Durch die Mäanderform ist die Wärmeaustauschstrecke 21c gegenüber einer einzelnen Kammer vergrößert, so dass eine effektive thermische Vermischung stattfinden kann, bevor der gasförmige Stickstoff GN die Mischzelle 21 als Stickstoffstrom 20 über einen Auslass 28 verlässt.

Den Zuflüssen 25a, 25b, 25c, 25d sind jeweils Einlassventile 26a, 26b, 26c, 26d, beispielsweise feinstufig regelbare Drosselventile, vorgeschaltet, die von der Mischzellen-Steuereinrichtung 21a elektrisch angesteuert werden können, um diese zu öffnen oder zu schließen. Dadurch kann das Zuführen des flüssigen bzw. gasförmigen Stickstoffs GN, LN aus den jeweiligen Leitungen in die Mischkammer 21b gezielt gesteuert werden. Um ein Rückströmen von Stickstoff aus der Mischkammer 21b in die einzelnen Leitungen zu verhindern, ist jedem Zufluss 25a, 25b, 25c, 25d ein Rückschlagventil zugeordnet. Weiterhin weist die Mischzelle 21 den Abfluss 28 auf, über den das in der Mischkammer 21b konditionierte Gemisch aus flüssigem und/oder gasförmigem Stickstoff LN, GN der Prallmühle 4 als Stickstoffstrom 20 zugeführt werden kann. Der Abfluss 28 weist ebenfalls ein Rückschlagventil auf, um ein Rückströmen des Stickstoffstroms 20, beispielsweise bei einem entsprechenden Überdruck in der Prallmühle 4, zu verhindern.

Die Zuflüsse 25a, 25b, 25c, 25d sind dabei gemäß der beschriebenen Ausführungsform (s. Fig. 2, 3) mit den folgenden Stickstoffquellen über entsprechende Leitungen verbunden. Zunächst ist ein erster Zufluss 25a mit einer Leitung zum ersten Gegenstrom-Vorkühlaggregat 16a (s. Fig. 2) und/oder zu einem zweiten Gegenstrom-Vorkühlaggregat 16b (s. Fig. 3) verbunden, wobei dem ersten Zufluss 25a über diese Leitung durch ein feinstufiges automatisches Regeln des ersten Einlassventils 26a basierend auf den Signalen einer vorgeschalteten Sensorik 40a der Vorkühl-Gasstrom 17 (TZN z.B. ca. -40°C) aus der jeweiligen Vorkühlung zugeführt werden kann. Im Normalbetrieb wird dabei eine derartige Menge an gasförmigem Stickstoff GN durch das jeweilige Gegenstrom-Vorkühlaggregat 16a, 16b geleitet und nach der Vorkühlung des Mahlgutes 3 dem ersten Zufluss 25a der Mischzelle 21 zugeführt, dass das erste Einlassventil 26a zu 100% zu öffnen ist, um das Ausbilden eines Überdrucks vor dem ersten Zufluss 25a der Mischzelle 21 zu vermeiden.

Weiterhin ist ein zweiter Zufluss 25b vorgesehen, der über eine Leitung mit dem Gebläse 15 verbunden ist, so dass dem zweiten Zufluss 25b über diese Leitung durch ein feinstufiges automatisches Regeln des zweiten Einlassventils 26b basierend auf den Signalen einer vorgeschalteten Sensorik 40b das verbleibende Restgas R (z.B. ca. -50°C) aus dem Mahlprozess zugeführt werden kann. Ferner ist ein dritter Zufluss 25c vorgesehen, der über eine Leitung mit einem Stickstoff-Gasgenerator 22 verbunden ist, so dass dem dritten Zufluss 25c über diese Leitung durch ein feinstufiges automatisches Regeln des dritten Einlassventils 26c basierend auf den Signalen einer vorgeschalteten Sensorik 40c zusätzlich generierter gasförmiger Stickstoff GN zugeführt werden kann. Des Weiteren kann ein vierter Zufluss 25d über eine Leitung mit dem Stickstoff-Tank 35 verbunden sein, so dass dem vierten Zufluss 25d über diese Leitung durch ein feinstufiges automatisches Regeln des vierten Einlassventils 26d basierend auf den Signalen einer im Abfluss 28 befindlichen Sensorik 40 flüssiger Stickstoff LN (TLN ca. -196°C) zugeführt werden kann.

Zumindest den Zuflüssen 25a, 25b, 25c, durch die gasförmiger Stickstoff GN in die Mischkammer 21b geleitet wird, ist jeweils eine Sensorik 40a, 40b, 40c zugeordnet, die ausgebildet ist, einen Ist-Massenfluss MFa, MFb, MFc sowie eine Ist-Temperatur TIa, TIb, TIc des in dem jeweiligen Zufluss 25a, 25b, 25c ankommenden Stroms aus gasförmigem Stickstoff GN zu ermitteln. In Fig. 4b ist diese Sensorik 40a, 40b, 40c schematisch als kombinierte Sensorik dargestellt, die einen Temperatursensor und einen Durchflussmesser beinhaltet, wobei diese aber grundsätzlich auch getrennt voneinander angeordnet sein können. Die jeweilige Sensorik 40a, 40b, 40c ist dabei signalleitend mit der Mischzellen-Steuereinrichtung 21a verbunden, die daraufhin über einen entsprechenden Algorithmus ermitteln kann, wie die jeweiligen Einlassventile 26a, 26b, 26c, 26d anzusteuern sind, um in der Mischkammer 21b ein derartiges Gemisch an gasförmigem Stickstoff GN aus den unterschiedlichen Stickstoffquellen zu erzeugen, das am Abfluss 28 ein Stickstoffstrom 20 mit dem für die jeweilige Prallmühle 4 vorgegebenen Soll-Durchsatz NDS bzw. der Soll-Temperatur TS20 erzeugt wird.

Zur Kontrolle ist auch am Abfluss 28 eine Sensorik 40 (mit einem Temperatursensor und einem Durchflussmesser) angeordnet, die den ausgehenden gasförmigen Stickstoffstrom 20 misst, so dass in der Mischzellen-Steuereinrichtung 21a ein Soll-Ist-Vergleich durchgeführt werden kann. Dabei kann insbesondere vorgesehen sein, dass für eine geeignete Temperierung des Stickstoffstroms 20 durch eine entsprechende Ansteuerung des vierten Einlassventils 26d eine derartige Menge an flüssigem Stickstoff LN in die Mischkammer 21b eingelassen wird, dass sich die durch die Sensorik 40 gemessene Stickstoffstrom-Temperatur T20 am Abfluss 28 an die vorgegebene Stickstoffstrom-Soll-Temperatur TS20 annähert.

Soll dabei beispielsweise der über den ersten Zufluss 25a einströmende gasförmige Stickstoff GN aus dem Vorkühl-Gasstrom 17 aus dem ersten und/oder einem zweiten Gegenstrom-Vorkühlaggregat 16a, 16b - nach der Vorkühlung des Mahlgutes 3 im Gegenstrom - als Basisquellstrom verwendet werden, so kann die Mischzelle 21 durch entsprechendes automatisches Regeln der Einlassventile 26b, 26c, 26d den Teil aus den anderen Zuflüssen 25b, 25c, 25d in der Mischkammer 21b hinzufügen bzw. beimischen, der fehlt, um bei einem vorgegebenen Stickstoffstrom-Soll-Durchsatz NDS eine vorgegebene Stickstoffstrom-Soll-Temperatur TS20 zu erhalten, aus der je nach Prallmühle 4 eine entsprechende Mahlgutstrom-Dichte Rho resultiert, für die ein effektiver Sprödbruch während des Mahlens sichergestellt werden kann.

Um die Vorkühlung flexibler zu gestalten, kann gemäß Fig. 3 ergänzend zu dem ersten Gegenstrom-Vorkühlaggregat 16a ein zweites Gegenstrom-Vorkühlaggregat 16b vorgesehen sein. Grundsätzlich kann dieses auch anstatt des ersten Gegenstrom-Vorkühlaggregats 16a vorgesehen sein. Das zweite Gegenstrom-Vorkühlaggregat 16b ist in Form einer Wirbelschnecke mit einem Wirbelschnecken-Innenraum 16c ausgebildet, in den das über die Dosierschnecke 5 dosierte und zugeführte Mahlgut 3 transportiert wird. Das transportierte Mahlgut 3 gelangt aus dem zweiten Gegenstrom-Vorkühlaggregat 16b über einen Wirbelschnecken-Anschluss 16d bereits vorgekühlt von oben in das erste Gegenstrom-Vorkühlaggregat 16a, in dem es nach dem oben zu Fig. 2 beschriebenen Prozess im Gegenstrom weiter vorgekühlt wird.

Gleichzeitig gelangt der Vorkühl-Gasstrom 17 aus gasförmigem Stickstoff GN aus dem ersten Gegenstrom-Vorkühlaggregat 16a über den Wirbelschnecken-Anschluss 16d auch in das zweite Gegenstrom-Vorkühlaggregat 16b (entgegengesetzt zur Transportrichtung des Mahlgutes 3) und kann dadurch das Mahlgut 3 im Wirbelschnecken-Innenraum 16c ebenfalls in einem Gegenstrom über eine zweite Vorkühlstrecke SVb abkühlen, wobei aufgrund der turbulenten Strömungsverhältnisse in der Wirbelschnecke ein intensiver thermischer Austausch von Energie stattfinden kann. Zur Feinabstimmung kann zumindest zeitweise auch flüssiger Stickstoff LN aus dem Stickstoff-Tank 35 über den Stickstoff-Einlass 7 in den Wirbelschnecken-Innenraum 16c eingeleitet werden, um beispielsweise beim Anfahren der Anlage ein übermäßiges Sprudeln bzw. Verdampfen des flüssigen Stickstoffs LN im Tank 6b aufgrund der Zuführung von relativ warmem Mahlgut 3 zu verhindern.

Um die Vorkühlung flexibler zu gestalten, kann ergänzend oder alternativ zu dem ersten Gegenstrom-Vorkühlaggregat 16a und/oder dem zweiten Gegenstrom-Vorkühlaggregat 16b ein drittes Gegenstrom-Vorkühlaggregat 16e vorgesehen sein, das durch das Aufgabesilo 2 selbst mit ausgebildet wird. Gemäß Fig. 3 wird dazu gasförmiger Stickstoff GN, insbesondere kaltes Restgas R, über eine Bypass-Leitung 23 aus dem pneumatischen Filter 14 und dem Gebläse 15 zumindest anteilig unterseitig, vorzugsweise über die unterseitige Aufgabesilo-Öffnung 2a, dem Aufgabesilo 2 zugeführt, um mit dem überflüssig vorhandenen gasförmigen Stickstoff GN eine Vorkühlung des Mahlgutes 3 im Gegenstrom auch im Aufgabesilo 2 zu erreichen. Oberseitig kann der gasförmige Stickstoff GN in beliebiger Weise abgelassen werden.

Gemäß dieser Ausführungsform sind also mehrere Vorkühlaggregate 16 vorgesehen, die gemeinsam eine Vorkühlstrecke SV aus erster, zweiter und dritter Vorkühlstrecke SVa, SVb, SVc ausbilden, auf der der gasförmige Stickstoff GN im Gegenstrom auf das transportierte Mahlgut 3 einwirkt, so dass dieses vor dem Eintauchen in das Kühlaggregat 6 in mehreren Stufen auf die Mahlgut-Zwischen-Temperatur TZ3 abgekühlt werden kann. Dadurch kann der gesamte Vorkühlprozess zusätzlich unterstützt werden. Die Anzahl an Gegenstrom-Vorkühlaggregaten 16a, 16b, 16e sowie auch deren Anordnung zueinander ist grundsätzlich wählbar, wobei die in Fig. 3 gezeigte Anordnung bereits eine sehr effiziente Vorkühlung ermöglicht, wenn die einzelnen Vorkühlstrecken SVa, SVb, SVc gezielt aufeinander abgestimmt werden.

Ergänzend kann gemäß Fig. 3 vorgesehen sein, das dem Aufgabesilo 2 als weiteres Vorkühlaggregat 16 ein Behälter-Vorkühlaggregat 16f vorgeschaltet ist, das beispielsweise als ein abgeschlossener und inert gehaltener Kühl-Container oder ein Silo ausgeführt sein kann. Das Behälter-Vorkühlaggregat 16f weist einen Behälter-Innenraum 16g auf, in dem sich das Mahlgut 3 zur Lagerung und Vorkühlung befindet. Dem Aufgabesilo 2 wird also in dem Fall bereits vorgekühltes Mahlgut 3 zugeführt, bevor das Mahlgut 3 in ein, zwei oder drei weiteren Gegenstrom-Vorkühlaggregaten 16a, 16b, 16e zusätzlich in einem Gegenstrom auf die Mahlgut-Zwischen-Temperatur TZ3 vorgekühlt wird. Der Behälter-Innenraum 16g wird beispielsweise auf eine Temperatur von weniger als -10°C, vorzugsweise weniger als -30°C, insbesondere weniger als -70°C, in beliebiger Weise vorgekühlt.

Wie auch im Stand der Technik wird der Feingutstrom 90, bestehend aus dem mit gasförmigem Stickstoff GN vermischten Feingut 9, nach der Prallmühle 4 in einen Zyklon 10 geleitet, in dem eine Abtrennung des Feingutes 9 erfolgt. Dieses Feingut 9 wird anschließend in ggf. aufgewärmter Form in eine Siebvorrichtung 12 geleitet, in der es (je nach späterer Verwendung über die entsprechend zu wählenden Siebschnitte) in seine unterschiedlichen Feingut-Fraktionen, d.h. Grobkorn 11G und Feinkorn 11F, aufgetrennt wird. Das Grobkorn 11G wird in beliebiger Weise, z.B. über eine Repassierleitung 24, zurück zur Dosierschnecke 5 gefördert und damit dem Mahlprozess erneut zugeführt. Der Großteil des Feinkorns 11F kann in dieser Variante einen sehr hohen Feinheitsgrad aufweisen und kann als Fertiggut 13 entsprechend weiterverwendet werden. Die Mahlgrenze kann aufgrund der bereits angesprochenen, gleichmäßigen Sprödigkeit gegenüber dem Stand der Technik zu geringen Werten verschoben werden.

Der im Zyklon 10 verbleibende Teil des Feingutstroms 90, der insbesondere aus gasförmigem Stickstoff GN und Feingutstäuben 11S besteht, wird in dem pneumatischen Filter 14 in seine Bestandteile getrennt. Da bereits eine Auftrennung im Zyklon 10 stattgefunden hat, wird der pneumatische Filter 14 zur Resttrennung von Feingutstäuben 11S und gasförmigem Stickstoff GN weniger stark belastet und kann daher entsprechend klein dimensioniert werden. Der Feingutstaub 11S wird ebenfalls ggf. in aufgewärmter Form in die Siebvorrichtung 12 und der gasförmige Stickstoff GN als Restgas R über ein Gebläse 15 insbesondere in die Mischzelle 21 geleitet.

Für die Ausführungsformen in Fig. 2 und Fig. 3 ist weiterhin vorgesehen, dass das Mahlgut 3 sowie das Feingut 9 auf der gesamten Förderstrecke innerhalb der Mahlvorrichtung inert gehalten wird. Dadurch wird vorteilhafterweise erreicht, dass der gesamte Prozess nicht durch Migration von Sauerstoff und Luftfeuchte aus Umgebungsluft negativ beeinträchtigt wird. Dies kann durch entsprechend abgeschlossene Anlagenteile erreicht werden, in denen sich gasförmiger Stickstoff GN und/oder ein Überdruck befindet.

Ergänzend kann vorgesehen sein, dass beim Abschalten der Mahlvorrichtung 1b über die Mischzelle 21 durch entsprechendes Öffnen des dritten Einlassventils 26c gasförmiger Stickstoff GN, der von dem Stickstoff-Gasgenerator 22 bereitgestellt wird, in den Kreislauf gefördert wird. Dadurch kann verhindert werden, dass feuchte Umgebungsluft in den Kreislauf eindringen kann.

### Bezugszeichenliste

- 1a: Mahlvorrichtung (Stand der Technik)
- 1b: Mahlvorrichtung
- 2: Aufgabesilo
- 2a: Aufgabesilo-Öffnung
- 3: Mahlgut
- 4: Prallmühle
- 4a: Desintegrator
- 4b: Anschluss
- 4c: Feingut-Ausgang
- 5: Dosierschnecke
- 6: Kühlaggregat
- 6a: Wirbelschneckenkühler
- 6b: Tank
- 6c: Oberseite des Tanks 6b
- 6d: Zugang
- 7: Stickstoff-Einlass
- 8: Auslass des Wirbelschneckenkühlers 6a
- 9: Feingut
- 10: Zyklon
- 11G: Grobkorn
- 11F: Feinkorn
- 11S: Feingutstaub
- 12: Siebvorrichtung
- 13: Fertiggut
- 14: pneumatischer Filter
- 15: Gebläse
- 16: Vorkühlaggregat
- 16a: erstes Gegenstrom-Vorkühlaggregat
- 16b: zweites Gegenstrom-Vorkühlaggregat
- 16c: Wirbelschnecken-Innenraum
- 16d: Wirbelschnecken-Anschluss
- 16e: drittes Gegenstrom-Vorkühlaggregat
- 16f: Behälter-Vorkühlaggregat
- 16g: Behälter-Innenraum
- 17: Vorkühl-Gasstrom
- 18: Füllstandsgrenze
- 19: Förderschnecke
- 20: Stickstoffstrom
- 21: Mischzelle
- 21a: Mischzellen-Steuereinrichtung
- 21b: Mischkammer
- 21c: Wärmeaustauschstrecke
- 22: Stickstoff-Gasgenerator
- 23: Bypass-Leitung
- 24: Repassierleitung
- 25a, 25b, 25c, 25d: Zuflüsse in die Mischzelle 21
- 26a, 26b, 26c, 26d: Einlassventile (Drosselventil)
- 28: Abfluss
- 30: Mahlgutstrom
- 35: Stickstoff-Tank
- 40: Sensorik am Abfluss
- 40a, 40b, 40c: Sensorik am Zufluss
- 90: Feingutstrom
- GN: gasförmiger Stickstoff
- LN: flüssiger Stickstoff
- MFa, MFb, MFc: Ist-Massefluss im jeweiligen Zufluss
- ND: Stickstoffstrom-Durchsatz
- NDS: Stickstoffstrom-Soll-Durchsatz
- Rho: Mahlgutstrom-Dichte
- SV: Vorkühlstrecke
- SVa: erste Vorkühlstrecke
- SVb: zweite Vorkühlstrecke
- SVc: dritte Vorkühlstrecke
- T20: Stickstoffstrom-Temperatur
- TS20: Stickstoffstrom-Soll-Temperatur
- TA3: Mahlgut-Ausgangs-Temperatur
- TA9: Feingut-Ausgangs-Temperatur
- TE3: Mahlgut-Eingangs-Temperatur
- TIa, TIb, TIc: Ist-Temperatur im jeweiligen Zufluss
- TLN: Stickstoff-Flüssigkeits-Temperatur
- TZ3: Mahlgut-Zwischen-Temperatur
- TZN: Stickstoff-Zwischen-Temperatur

## Patentansprüche

1. Mahlvorrichtung (1b) zum Vermahlen von Mahlgut (3), insbesondere aus Thermoplasten und/oder Elastomeren, mit
- einem Kühlaggregat (6) mit flüssigem Stickstoff (LN) zum Kühlen von zugeführtem Mahlgut (3) auf eine Mahlgut-Ausgangs-Temperatur (TA3) und
- einer dem Kühlaggregat (6) nachgeschalteten Prallmühle (4) zum Vermahlen des auf die Mahlgut-Ausgangs-Temperatur (TA3) gekühlten Mahlgutes (3) zu Feingut (9), wobei die Prallmühle (4)
- mindestens einen Anschluss (4b) zum Zuführen des auf die Mahlgut-Ausgangs-Temperatur (TA3) gekühlten Mahlgutes (3) sowie eines Stickstoffstroms (20) aus gasförmigem Stickstoff (GN) in die Prallmühle (4) und
- einen Feingut-Ausgang (4c) zum Austragen des in der Prallmühle (4) produzierten Feingutes (9) aufweist,
wobei mindestens ein Vorkühlaggregat (16) vorgesehen ist, wobei bereitgestelltes Mahlgut (3) durch das mindestens eine Vorkühlaggregat (16) auf eine Mahlgut-Zwischen-Temperatur (TZ3) vorgekühlt werden kann, wobei das mindestens eine Vorkühlaggregat (16) dem Kühlaggregat (6) derartig vorgeschaltet ist, dass das durch das mindestens eine Vorkühlaggregat (16) auf die Mahlgut-Zwischen-Temperatur (TZ3) vorgekühlte Mahlgut (3) nach dem Zuführen in das Kühlaggregat (6) in den flüssigen Stickstoff (LN) gelangen kann,
**dadurch gekennzeichnet, dass**
weiterhin eine Mischzelle (21) vorgesehen ist, wobei die Mischzelle (21) ausgebildet ist, den Stickstoffstrom (20) aus gasförmigem Stickstoff (GN) mit einer vorgegebenen Stickstoffstrom-Soll-Temperatur (TS20) und einem vorgegebenen Stickstoffstrom-Soll-Durchsatz (NDS) bereitzustellen und dem Anschluss (4b) der Prallmühle (4) zuzuführen, zum reproduzierbaren Erreichen eines hohen Feinheitsgrades des ausgetragenen Feingutes (9).

2. Mahlvorrichtung (1b) nach Anspruch 1, **dadurch gekennzeichnet, dass** die Mischzelle (21) mehrere Zuflüsse (25a, 25b, 25c, 25d) und einen Abfluss (28) aufweist, wobei der Mischzelle (21) über die mehreren Zuflüsse (25a, 25b, 25c, 25d) beispielsweise
- gasförmiger Stickstoff (GN) aus einem Stickstoff-Gasgenerator (22) und/oder Restgas (R) aus einem pneumatischen Filter (14) und/oder ein Vorkühl-Gasstrom (17) aus dem mindestens einen Vorkühlaggregat (16) und/oder
- flüssiger Stickstoff (LN) aus einem Stickstoff-Tank (35) zuführbar ist.

3. Mahlvorrichtung (1b) nach Anspruch 2, **dadurch gekennzeichnet, dass** die Mischzelle (21) ferner eine Mischkammer (21b) aufweist, wobei der über die mehreren Zuflüsse (25a, 25b, 25c, 25d) zugeführte gasförmige Stickstoff (GN) und der in der Mischkammer (21b) verdampfende flüssige Stickstoff (LN) in der Mischkammer (21b) derartig auf einer Wärmeaustauschstrecke (21c) vermischt werden können, dass sich an dem Abfluss (28), der mit dem Anschluss (4b) der Prallmühle (4) verbunden ist, ein Stickstoffstrom (20) mit der vorgegebenen Stickstoffstrom-Soll-Temperatur (TS20) und dem vorgegebenen Stickstoffstrom-Soll-Durchsatz (NDS) ausbildet.

4. Mahlvorrichtung (1b) nach Anspruch 3, **dadurch gekennzeichnet, dass** zumindest einigen Zuflüssen (25a, 25b, 25c, 25d) ein Einlassventil (26a, 26b, 26c, 26d), insbesondere ein feinstufig regelbares Drosselventil, zugeordnet ist, wobei das jeweilige Einlassventil (26a, 26b, 26c, 26d) ausgebildet ist, eine Zufuhr von gasförmigem Stickstoff (GN) und/oder flüssigem Stickstoff (LN) über den jeweiligen Zufluss (25a, 25b, 25c, 25d) in die Mischkammer (21b) zu dosieren.

5. Mahlvorrichtung (1b) nach Anspruch 3 oder 4, **dadurch gekennzeichnet, dass** zumindest jedem Zufluss (25a, 25b, 25c), durch den gasförmigen Stickstoff (GN) in die Mischkammer (21b) geleitet werden kann, eine Sensorik (40a, 40b, 40c) zugeordnet ist, wobei die Sensorik (40a, 40b, 40c) ausgebildet ist, einen Ist-Massefluss (MFa, MFb. MFc) und/oder eine Ist-Temperatur (TIa, TIb, TIc) des gasförmigen Stickstoffes (GN) im jeweiligen Zufluss (25a, 25b, 25c) zu erfassen

6. Mahlvorrichtung (1b) nach einem der Ansprüche 3 bis 5, **dadurch gekennzeichnet, dass** dem Abfluss (28) eine Sensorik (40) zugeordnet ist, die ausgebildet ist, eine Stickstoffstrom-Temperatur (T20) und/oder einen Stickstoffstrom-Durchsatz (ND) des aus dem Abfluss (28) ausgegebenen Stickstoffstroms (20) zu messen.

7. Mahlvorrichtung (1b) nach einem der Ansprüche 3 bis 6, **dadurch gekennzeichnet, dass** die Mischkammer (21b) eine im Schnitt mäanderförmige Wärmeaustauschstrecke (21c) aufweist.

8. Mahlvorrichtung (1b) nach einem der Ansprüche 3 bis 7, **dadurch gekennzeichnet, dass** die Mischzelle (21) eine Mischzellen-Steuereinrichtung (21a) aufweist, wobei die Mischzellen-Steuereinrichtung (21a) ausgebildet ist, das Einlassventil (26a, 26b, 26c, 26d) des jeweiligen Zuflusses (25a, 25b, 25c, 25d) derartig anzusteuern, dass der Mischkammer (21b) gasförmiger Stickstoff (GN) und/oder flüssiger Stickstoff (LN) zugeführt wird und sich gasförmiger Stickstoff (GN) in der Mischkammer (21b) derartig vermischt, dass sich am Abfluss (28) der Mischzelle (21) ein Stickstoffstrom (20) mit der vorgegebenen Stickstoffstrom-Soll-Temperatur (TS20) und dem vorgegebenen Stickstoffstrom-Soll-Durchsatz (NDS) ausbildet.

9. Mahlvorrichtung (1b) nach einem der vorhergehenden Ansprüche,
**dadurch gekennzeichnet, dass** das auf die Mahlgut-Ausgangs-Temperatur (TA3) gekühlte Mahlgut (3) und der von der Mischzelle (21) bereitgestellte Stickstoffstrom (20) aus gasförmigem Stickstoff (GN) unabhängig voneinander dosiert und einzeln temperiert bereitgestellt werden können, bevor diese der Prallmühle (4) über den mindestens einen Anschluss (4b) zugeführt werden, zum reproduzierbaren Erreichen eines hohen Feinheitsgrades des ausgetragenen Feingutes (9).

10. Mahlvorrichtung (1b) nach einem der vorhergehenden Ansprüche,
**dadurch gekennzeichnet, dass** als Vorkühlaggregat (16) mindestens ein Gegenstrom-Vorkühlaggregat (16a, 16b, 16e) mit jeweils einer Vorkühlstrecke (SVa, SVb, SVc) und/oder mindestens ein Behälter-Vorkühlaggregat (16f) mit einem Behälter-Innenraum (16g) vorgesehen ist,
wobei das mindestens eine Gegenstrom-Vorkühlaggregat (16a, 16b, 16e) ausgebildet ist, in dem mindestens einen Gegenstrom-Vorkühlaggregat (16a, 16b, 16e) vorhandenes Mahlgut (3) in einem Gegenstrom aus gasförmigem Stickstoff (GN) innerhalb der jeweiligen Vorkühlstrecke (SVa, SVb, SVc) vorzukühlen, und wobei das Behälter-Vorkühlaggregat (16f), beispielsweise ein Kühl-Container, ausgebildet ist, in dem Behälter-Innenraum (16g) befindliches Mahlgut (3) vorzukühlen,
wobei das mindestens eine Gegenstrom-Vorkühlaggregat (16a, 16b) dem Kühlaggregat (6) derartig mittelbar oder unmittelbar vorgeschaltet ist, dass ein in dem Kühlaggregat (6) durch Verdampfung des flüssigen Stickstoffs (LN) ausgebildeter Vorkühl-Gasstrom (17) in das mindestens eine Gegenstrom-Vorkühlaggregat (16a, 16b) eingeleitet werden kann, um das in dem jeweiligen Gegenstrom-Vorkühlaggregat (16a, 16b) befindliche Mahlgut (3) innerhalb der jeweiligen Vorkühlstrecke (SVa, SVb) in einem Gegenstrom durch den Vorkühl-Gasstrom (17) auf eine Mahlgut-Zwischen-Temperatur (TZ3) vorzukühlen.

11. Mahlvorrichtung (1b) nach Anspruch 10, **dadurch gekennzeichnet, dass**
- ein erstes Gegenstrom-Vorkühlaggregat (16a) derartig ausgebildet und dem Kühlaggregat (6) derartig mittelbar oder unmittelbar vorgeschaltet ist, dass das dem ersten Gegenstrom-Vorkühlaggregat (16a) zugeführte Mahlgut (3) aufgrund der Schwerkraft entlang einer ersten Vorkühlstrecke (SVa) des ersten Gegenstrom-Vorkühlaggregates (16a) fallen kann und das zugeführte, fallende Mahlgut (3) gleichzeitig in einem Gegenstrom aus gasförmigem Stickstoff (GN), vorzugsweise dem Vorkühl-Gasstrom (17), innerhalb der ersten Vorkühlstrecke (SVa) vorgekühlt werden kann, und/oder
- ein zweites Gegenstrom-Vorkühlaggregat (16b) derartig ausgebildet und dem Kühlaggregat (6) derartig mittelbar oder unmittelbar vorgeschaltet ist, dass das dem zweiten Gegenstrom-Vorkühlaggregat (16b) zugeführte Mahlgut (3) in einem Wirbelschnecken-Innenraum (16c) entlang einer zweiten Vorkühlstrecke (SVb) transportiert werden kann und das zugeführte Mahlgut (3) gleichzeitig in einem Gegenstrom aus gasförmigem Stickstoff (GN), vorzugsweise dem Vorkühl-Gasstrom (17), innerhalb der zweiten Vorkühlstrecke (SVb) unter Vermischung mit dem gasförmigen Stickstoff (GN) vorgekühlt werden kann, wobei dem Wirbelschnecken-Innenraum (16c) über einen Stickstoff-Einlass (7) flüssiger Stickstoff (LN) zuführbar ist, beispielsweise aus einem Stickstoff-Tank (35), und/oder
- ein drittes Gegenstrom-Vorkühlaggregat (16e) durch ein Aufgabesilo (2) ausgebildet wird, wobei das Aufgabesilo (2) Mahlgut (3) für den Mahlprozess bereitstellt, wobei gasförmiger Stickstoff (GN), beispielsweise Restgas (R) aus einem pneumatischen Filter (14), derartig in das Aufgabesilo (2) eingeleitet werden kann, dass das darin befindliche Mahlgut (3) innerhalb einer dritten Vorkühlstrecke (SVc) in einem Gegenstrom vorgekühlt werden kann, bevor das Mahlgut (3) aus dem Aufgabesilo (2) ausgetragen wird.

12. Mahlvorrichtung (1b) nach einem der vorhergehenden Ansprüche,
**dadurch gekennzeichnet, dass** dem mindestens einen Vorkühlaggregat (16), insbesondere dem mindestens einen Gegenstrom-Vorkühlaggregat (16a, 16b), eine Dosierschnecke (5) vorgeschaltet ist, wobei die Dosierschnecke (5) das von dem Aufgabesilo (2) und/oder aus einer Siebvorrichtung (12) bereitgestellte Mahlgut (3) dosiert in das mindestens eine Gegenstrom-Vorkühlaggregat (16a, 16b) leitet, und/oder dem Kühlaggregat (6) eine Förderschnecke (19), vorzugsweise eine motorisch betriebene Förderschnecke (19), nachgeschaltet ist, wobei die Förderschnecke (19) das auf die Mahlgut-Ausgangs-Temperatur (TA3) abgekühlte Mahlgut (3) dosiert zum mindestens einen Anschluss (4b) der Prallmühle (4) fördert, wobei das auf die Mahlgut-Ausgangs-Temperatur (TA3) abgekühlte Mahlgut (3) vorzugsweise unterseitig aus dem Kühlaggregat (6) entnehmbar ist.

13. Mahlvorrichtung (1b) nach einem der vorhergehenden Ansprüche,
**dadurch gekennzeichnet, dass** das Mahlgut (3) und/oder das Feingut (9) innerhalb der gesamten Mahlvorrichtung (1b) inert gehalten sind.

14. Verfahren zum Vermahlen von Mahlgut (3), vorzugsweise aus Thermoplasten und/oder Elastomeren, insbesondere mit einer Mahlvorrichtung (1b) nach einem der vorherigen Ansprüche, mit mindestens den folgenden Schritten:
- Bereitstellen von Mahlgut (3) und Zuführen des Mahlgutes (3) in mindestens ein Vorkühlaggregat (16) zum Vorkühlen des zugeführten Mahlgutes (3) auf eine Mahlgut-Zwischen-Temperatur (TZ3);
- Zuführen des auf die Mahlgut-Zwischen-Temperatur (TZ3) vorgekühlten Mahlgutes (3) in ein Kühlaggregat (6) mit flüssigem Stickstoff (LN), so dass das vorgekühlte Mahlgut (3) durch den flüssigen Stickstoff (LN) auf eine Mahlgut-Ausgangs-Temperatur (TA3) abgekühlt wird;
- Fördern des auf die Mahlgut-Ausgangs-Temperatur (TA3) abgekühlten Mahlgutes (3) in eine Prallmühle (4);
- Vermahlen des auf die Mahlgut-Ausgangs-Temperatur (TA3) abgekühlten Mahlgutes (3) zu Feingut (9) unter gleichzeitiger Zuführung eines Stickstoffstroms (20) aus gasförmigem Stickstoff (GN), wobei der Stickstoffstrom (20) aus gasförmigem Stickstoff (GN) der Prallmühle (4) mit einer vorgegebenen Stickstoffstrom-Soll-Temperatur (TS20) und einem vorgegebenen Stickstoffstrom-Soll-Durchsatz (NDS) konditioniert bereitgestellt wird, um der Prallmühle (4) eine definierte Mahlgutstrom-Dichte (Rho) eines Mahlgutstroms (30) aus dem Mahlgut (3) und dem Stickstoffstrom (20) bereitzustellen, zum reproduzierbaren Erreichen eines hohen Feinheitsgrades des ausgetragenen Feingutes (9).

15. Verfahren nach Anspruch 14, **dadurch gekennzeichnet, dass** das abgekühlte Mahlgut (3) und der Stickstoffstrom (20) aus gasförmigem Stickstoff (GN) unabhängig voneinander dosiert und einzeln temperiert bereitgestellt werden, bevor diese der Prallmühle (4) zugeführt werden, wobei die Stickstoffstrom-Soll-Temperatur (TS20) und der Stickstoffstrom-Soll-Durchsatz (NDS) des der Prallmühle (4) zugeführten Stickstoffstroms (20) vorzugsweise in Abhängigkeit von der Prallmühle (4) und/oder in Abhängigkeit des aufgegebenen Mahlgutes (3) vorgegeben wird.

## Claims

1. Grinding device (1b) for grinding material to be ground (3), in particular thermoplastics and/or elastomers, comprising
- a cooling unit (6) with liquid nitrogen (LN) for cooling the supplied material to be ground (3) to a material to be ground output temperature (TA3) and
- an impact mill (4) connected downstream of the cooling unit (6) for grinding the material to be ground (3) cooled to the material to be ground output temperature (TA3) into fines (9), the impact mill (4) having
- at least one connection (4b) for feeding the material to be ground (3) cooled to the material to be ground output temperature (TA3) and a nitrogen flow (20) of gaseous nitrogen (GN) into the impact mill (4), and
- a fines outlet (4c) for discharging the fines (9) produced in the impact mill (4),
wherein at least one pre-cooling unit (16) is provided, wherein the material to be ground (3) provided can be precooled to an intermediate material to be ground temperature (TZ3) by the at least one pre-cooling unit (16), wherein the at least one pre-cooling unit (16) is connected upstream of the cooling unit (6) in such a way that the material to be ground (3) precooled to the intermediate material to be ground temperature (TZ3) by the at least one pre-cooling unit (16) can enter the liquid nitrogen (LN) after being fed into the cooling unit (6),
**characterised in that**
a mixing cell (21) is also provided, the mixing cell (21) being configured to provide the nitrogen flow (20) of gaseous nitrogen (GN) at a predetermined nitrogen flow target temperature (TS20) and a predetermined nitrogen flow target throughput (NDS) and to feed it to the connection (4b) of the impact mill (4) in order to reproducibly achieve a high degree of fineness of the fines (9) discharged.

2. Grinding device (1b) according to claim 1, **characterised in that** the mixing cell (21) has a plurality of inflows (25a, 25b, 25c, 25d) and an outflow (28), the mixing cell (21) being supplied via the plurality of inflows (25a, 25b, 25c, 25d) with, for example
- gaseous nitrogen (GN) from a nitrogen gas generator (22) and/or residual gas (R) from a pneumatic filter (14) and/or a pre-cooling gas flow (17) from the at least one pre-cooling unit (16) and/or
- liquid nitrogen (LN) from a nitrogen tank (35).

3. Grinding device (1b) according to claim 2, **characterised in that** the mixing cell (21) further comprises a mixing chamber (21b), wherein the gaseous nitrogen (GN) supplied via the plurality of inflows (25a, 25b, 25c, 25d) and the liquid nitrogen (LN) evaporating in the mixing chamber (21b) can be mixed in the mixing chamber (21b) in such a way on a heat exchange section (21c), that a nitrogen flow (20) with the predetermined nitrogen flow target temperature (TS20) and the predetermined nitrogen flow target throughput (NDS) is formed at the outlet (28), which is connected to the connection (4b) of the impact mill (4).

4. Grinding device (1b) according to claim 3, **characterised in that** an inlet valve (26a, 26b, 26c, 26d), in particular a finely adjustable throttle valve, is assigned to at least some of the feeds (25a, 25b, 25c, 25d), wherein the respective inlet valve (26a, 26b, 26c, 26d) is configured to meter a supply of gaseous nitrogen (GN) and/or liquid nitrogen (LN) into the mixing chamber (21b) via the respective inflow (25a, 25b, 25c, 25d).

5. Grinding device (1b) according to claim 3 or 4, **characterised in that** a sensor system (40a, 40b, 40c) is assigned to at least each inflow (25a, 25b, 25c) through which gaseous nitrogen (GN) can be fed into the mixing chamber (21b), the sensor system (40a, 40b, 40c) being configured to detect an actual mass flow (MFa, MFb, MFc) and/or an actual temperature (TIa, TIb, TIc) of the gaseous nitrogen (GN) in the respective inflow (25a, 25b, 25c).

6. Grinding device (1b) according to one of claims 3 to 5, **characterised in that** a sensor system (40) is assigned to the outlet (28) which is configured to measure a nitrogen flow temperature (T20) and/or a nitrogen flow throughput (ND) of the nitrogen flow (20) discharged from the outlet (28).

7. Grinding device (1b) according to one of claims 3 to 6, **characterised in that** the mixing chamber (21b) has a heat exchange section (21c) which is meander-shaped in cross-section.

8. Grinding device (1b) according to one of claims 3 to 7, **characterised in that** the mixing cell (21) has a mixing cell control unit (21a), wherein the mixing cell control unit (21a) is configured to control the inlet valve (26a, 26b, 26c, 26d) of the respective inflow (25a, 25b, 25c, 25d) in such a way, that gaseous nitrogen (GN) and/or liquid nitrogen (LN) is supplied to the mixing chamber (21b) and gaseous nitrogen (GN) is mixed in the mixing chamber (21b) in such a way that a nitrogen flow (20) with the predetermined nitrogen flow target temperature (TS20) and the predetermined nitrogen flow target throughput (NDS) is formed at the outlet (28) of the mixing cell (21).

9. Grinding device (1b) according to one of the preceding claims, **characterised in that** the material to be ground (3) cooled to the material to be ground output temperature (TA3) and the nitrogen flow (20) of gaseous nitrogen (GN) provided by the mixing cell (21) can be dosed independently of one another and provided at individually controlled temperatures before they are fed to the impact mill (4) via the at least one connection (4b), for reproducibly achieving a high degree of fineness of the discharged fines (9).

10. Grinding device (1b) according to one of the preceding claims, **characterised in that** at least one counterflow pre-cooling unit (16a, 16b, 16e) with a respective pre-cooling section (SVa, SVb, SVc) and/or at least one tank pre-cooling unit (16f) with a tank interior (16g) is provided as the pre-cooling unit (16),
wherein the at least one counterflow pre-cooling unit (16a, 16b, 16e) is configured to pre-cool the material to be ground (3) located in the at least one counterflow pre-cooling unit (16a, 16b, 16e) in a counterflow of gaseous nitrogen (GN) within the respective pre-cooling section (SVa, SVb, SVc), and wherein the tank pre-cooling unit (16f), for example a cooling container, is configured to pre-cool the material to be ground (3) located in the tank interior (16g),
wherein the at least one counterflow pre-cooling unit (16a, 16b) is connected indirectly or directly upstream of the cooling unit (6) in such a way that a pre-cooling gas flow (17) formed in the cooling unit (6) by vaporisation of the liquid nitrogen (LN) can be introduced into the at least one counterflow pre-cooling unit (16a, 16b) in order to pre-cool the material to be ground (3) located in the respective counterflow pre-cooling unit (16a, 16b) within the respective pre-cooling section (SVa, SVb) in a counterflow through the pre-cooling gas flow (17) to an intermediate material to be ground temperature (TZ3).

11. Grinding device (1b) according to claim 10, **characterised in that**
- a first counterflow pre-cooling unit (16a) is configured and connected directly or indirectly upstream of the cooling unit (6) in such a way that the material to be ground (3) fed to the first counterflow pre-cooling unit (16a) can fall along a first pre-cooling section (SVa) of the first counterflow pre-cooling unit (16a) due to gravity and the material to be ground (3) fed can fall simultaneously in a counterflow of gaseous nitrogen (GN), preferably the pre-cooling gas flow (17), within a counterflow of gaseous nitrogen (GN), preferably the pre-cooling gas flow (17), falling material to be ground (3) can be simultaneously precooled in a counterflow of gaseous nitrogen (GN), preferably the pre-cooling gas flow (17), within the first pre-cooling section (SVa), and/or
- a second counterflow pre-cooling unit (16b) is configured and connected indirectly or directly upstream of the cooling unit (6) in such a way that the material to be ground (3) fed to the second counterflow pre-cooling unit (16b) can be transported in a cooling screw conveyor interior (16c) along a second pre-cooling section (SVb) and the material to be ground (3) can be simultaneously precooled in a counterflow flow of gaseous nitrogen (GN), preferably the pre-cooling gas flow (17), within the second pre-cooling section (SVb) with mixing with the gaseous nitrogen (GN), wherein the cooling screw conveyor interior (16c) can be precooled with the gaseous nitrogen (GN), preferably the pre-cooling gas flow (17), within the second pre-cooling section (SVb) with mixing with the gaseous nitrogen (GN), preferably the pre-cooling gas flow (17), within the second pre-cooling section (SVb) with mixing with the gaseous nitrogen (GN), wherein liquid nitrogen (LN) can be supplied to the interior of the cooling screw conveyor (16c) via a nitrogen inlet (7), for example from a nitrogen tank (35), and/or
- a third counterflow pre-cooling unit (16e) is formed by a feed silo (2), wherein the feed silo (2) provides material to be ground (3) for the grinding process, wherein gaseous nitrogen (GN), for example residual gas (R) from a pneumatic filter (14), is fed into the feed silo (2) in such a way that it is fed into the feed silo (2), can be introduced into the feed silo (2) in such a way that the material to be ground (3) therein can be precooled in a counterflow within a third pre-cooling section (SVc) before the material to be ground (3) is discharged from the feed silo (2).

12. Grinding device (1b) according to one of the preceding claims, **characterised in that** a dosing screw (5) is connected upstream of the at least one pre-cooling unit (16), in particular the at least one counterflow pre-cooling unit (16a, 16b), wherein the dosing screw (5) feeds the material to be ground (3) provided by the feed silo (2) and/or from a screening device (12) into the at least one counterflow pre-cooling unit (16a, 16b) in a metered manner, and/or a screw conveyor (19), preferably a motor-driven screw conveyor (19), is connected downstream of the cooling unit (6), wherein the screw conveyor (19) conveys the material to be ground (3) cooled to the material to be ground output temperature (TA3) in a metered manner to the at least one connection (4b) of the impact mill (4), wherein the material to be ground (3) cooled to the material to be ground output temperature (TA3) can preferably be removed from the cooling unit (6) on the underside.

13. Grinding device (1b) according to one of the preceding claims, **characterised in that** the material to be ground (3) and/or the fines (9) are held inert within the entire grinding device (1b).

14. Method for grinding material to be ground (3), preferably of thermoplastics and/or elastomers, in particular with a grinding device (1b) according to one of the preceding claims, having at least the following steps:
- Providing material to be ground (3) and feeding the material to be ground (3) into at least one pre-cooling unit (16) for pre-cooling the fed material to be ground (3) to an intermediate material to be ground temperature (TZ3);
- feeding the material to be ground (3) precooled to the intermediate material to be ground temperature (TZ3) into a cooling unit (6) with liquid nitrogen (LN), so that the precooled material to be ground (3) is cooled by the liquid nitrogen (LN) to an output material to be ground temperature (TA3);
- conveying the material to be ground (3) cooled to the material to be ground output temperature (TA3) into an impact mill (4);
- grinding of the material to be ground (3), which has been cooled to the material to be ground output temperature (TA3) of the material to be ground, into fines (9) with simultaneous supply of a nitrogen flow (20) of gaseous nitrogen (GN), wherein the nitrogen flow (20) of gaseous nitrogen (GN) is provided to the impact mill (4) conditioned with a predetermined desired nitrogen flow target temperature (TS20) and a predetermined desired nitrogen flow target throughput (NDS), in order to provide the impact mill (4) with a defined regrind flow density (Rho) of the material to be ground flow (30) consisting of the material to be ground (3) and the nitrogen flow (20), for reproducibly achieving a high degree of fineness of the discharged fines (9).

15. Process according to claim 14, **characterised in that** the cooled material to be ground (3) and the nitrogen flow (20) of gaseous nitrogen (GN) are metered independently of one another and provided at individually controlled temperatures before they are fed to the impact mill (4),
wherein the nitrogen flow target temperature (TS20) and the nitrogen flow target throughput (NDS) of the nitrogen flow (20) supplied to the impact mill (4) are preferably predetermined in dependance of the impact mill (4) and/or in dependance of the supplied material to be ground (3).

## Revendications

1. Dispositif de broyage (1b) pour le broyage de matière à broyer (3), en particulier en thermoplastiques et/ou en élastomères, avec
- un groupe de refroidissement (6) avec de l'azote liquide (LN) pour refroidir la matière à broyer (3) amenée à une température de sortie de la matière à broyer (TA3) et
- un broyeur à impact (4) monté en aval du groupe de refroidissement (6) pour le broyage de la matière à broyer (3) refroidie à la température de sortie de la matière à broyer (TA3) en matières fines (9), le broyeur à impact (4)
- au moins un flanc (4b) pour l'amenée de la matière à broyer (3) refroidie à la température de sortie de la matière à broyer (TA3) ainsi que d'un courant d'azote (20) d'azote gazeux (GN) dans le broyeur à impact (4) et
- une sortie des fines (4c) pour évacuer la matières fines (9) produites
dans le broyeur à impact (4)
au moins un groupe de pré-refroidissement (16) étant prévu, la matière à broyer (3) mise à disposition pouvant être pré-refroidie par le au moins un groupe de pré-refroidissement (16) à une température intermédiaire de la matière à broyer (TZ3), le au moins un groupe de pré-refroidissement (16) étant monté en amont du groupe de refroidissement (6) de telle sorte, que la matière à broyer (3) pré-refroidie par le au moins un groupe de pré-refroidissement (16) à la température intermédiaire de la matière à broyer (TZ3) peut parvenir dans l'azote liquide (LN) après avoir été amenée dans le groupe de refroidissement (6),
**caractérisé en ce que**
il est prévu en outre une cellule de mélange (21), la cellule de mélange (21) étant conçue pour préparer le courant d'azote (20) d'azote gazeux (GN) avec une température de consigne de courant d'azote (TS20) prédéfinie et un débit de consigne de courant d'azote (NDS) prédéfini et pour l'amener au flanc (4b) du broyeur à impact (4), pour obtenir de manière reproductible un degré de finesse élevé de la matières fines (9) évacué.

2. Dispositif de broyage (1b) selon la revendication 1, **caractérisé en ce que** la cellule de mélange (21) présente plusieurs entrées dans la cellule de mélange 21 (25a, 25b, 25c, 25d) et un écoulement (28), la cellule de mélange (21) recevant par exemple, par l'intermédiaire des plusieurs entrées dans la cellule de mélange 21 (25a, 25b, 25c, 25d), un mélange de gaz naturel et d'eau.
- de l'azote gazeux (GN) provenant d'un générateur d'azote gazeux (22) et/ou du gaz résiduel (R) provenant d'un filtre pneumatique (14) et/ou un courant de gaz de prérefroidissement (17) provenant de l'au moins un groupe de prérefroidissement (16) et/ou
- de l'azote liquide (LN) peut être amené à partir d'un réservoir d'azote (35).

3. Dispositif de broyage (1b) selon la revendication 2, **caractérisé en ce que** la cellule de mélange (21) comprend en outre une chambre de mélange (21b), l'azote gazeux (GN) amené par la pluralité d'entrées dans la cellule de mélange 21 (25a, 25b, 25c, 25d) et l'azote liquide (LN) s'évaporant dans la chambre de mélange (21b) pouvant être ainsi mélangés dans la chambre de mélange (21b) sur un parcours d'échange de chaleur (21c), qu'il se forme au niveau de l'écoulement (28), qui est relié au flanc (4b) du broyeur à impact (4), un courant d'azote (20) ayant la température de consigne du courant d'azote (TS20) prédéfinie et le débit de consigne du courant d'azote (NDS) prédéfini.

4. Dispositif de broyage (1b) selon la revendication 3, **caractérisé en ce qu'**une vanne d'admission (vanne d'étranglement) (26a, 26b, 26c, 26d), en particulier une soupape d'étranglement à réglage fin, est associée à au moins quelques entrées dans la cellule de mélange 21 (25a, 25b, 25c, 25d), la vanne d'admission (vanne d'étranglement) (26a, 26b, 26c, 26d) étant conçue pour doser une amenée d'azote gazeux (GN) et/ou d'azote liquide (LN) par l'intermédiaire des entrées dans la cellule de mélange 21 (25a, 25b, 25c, 25d) dans la chambre de mélange (21b).

5. Dispositif de broyage (1b) selon la revendication 3 ou 4, **caractérisé en ce qu'**un ensemble de capteurs à l'arrivée (40a, 40b, 40c) est associé à au moins chaque affluent (25a, 25b, 25c) par lequel de l'azote gazeux (GN) peut être introduit dans la chambre de mélange (21b), l'ensemble de capteurs à l'arrivée (40a, 40b, 40c) étant conçu pour déterminer un débit massique réel (MFa, MFb. MFc) et/ou une température réelle dans l'affluent correspondant (Tla, Tlb, TIc) de l'azote gazeux (GN) dans l'affluent respectif (25a, 25b, 25c).

6. Dispositif de broyage (1b) selon l'une des revendications 3 à 5, **caractérisé en ce que** l'écoulement (28) est associée à un ensemble de capteurs à l'écoulement (40) configurés pour mesurer une température du courant d'azote (T20) et/ou un débit de courant d'azote (ND) du courant d'azote (20) émis par l'écoulement (28).

7. Dispositif de broyage (1b) selon l'une des revendications 3 à 6, **caractérisé en ce que** la chambre de mélange (21b) comporte un parcours d'échange de chaleur (21c) en forme de méandres en coupe.

8. Dispositif de broyage (1b) selon l'une des revendications 3 à 7, **caractérisé en ce que** la cellule de mélange (21) présente un dispositif de commande de la cellule de mélange (21a), le dispositif de commande de la cellule de mélange (21a) étant conçu pour commander la vanne d'admission (vanne d'étranglement) (26a, 26b, 26c, 26d) des entrées dans la cellule de mélange 21 (25a, 25b, 25c, 25d) de telle sorte, que de l'azote gazeux (GN) et/ou de l'azote liquide (LN) est amené à la chambre de mélange (21b) et que l'azote gazeux (GN) se mélange dans la chambre de mélange (21b) de telle sorte qu'il se forme à l'écoulement (28) de la cellule de mélange (21) un courant d'azote (20) ayant la température de consigne du courant d'azote (TS20) prédéfinie et le débit de consigne du courant d'azote (NDS) prédéfini.

9. Dispositif de broyage (1b) selon l'une des revendications précédentes, **caractérisé en ce que** la matière à broyer (3) refroidi à la température de sortie de la matière à broyer (TA3) et le courant d'azote (20) fourni par la cellule de mélange (21) à partir d'azote gazeux (GN) peuvent être dosés indépendamment l'un de l'autre et être fournis individuellement tempérés avant d'être amenés au broyeur à impact (4) par l'intermédiaire de l'au moins un flanc (4b), pour obtenir de manière reproductible un degré de finesse élevé de la matières fines (9) évacué.

10. Dispositif de broyage (1b) selon l'une des revendications précédentes, **caractérisé en ce qu'**il est prévu comme groupe de pré-refroidissement (16) au moins un groupe de pré-refroidissement à contre-courant (16a, 16b, 16e) avec respectivement une section de pré-refroidissement (SVa, SVb, SVc) et/ou au moins un groupe de pré-refroidissement de la cuve (16f) avec un espace intérieur du réservoir (16g),
l'au moins un groupe de pré-refroidissement à contre-courant (16a, 16b, 16e) étant conçu pour refroidir la matière à broyer (3) présente dans l'au moins un groupe de pré-refroidissement à contre-courant (16a, 16b, 16e) dans un contre-courant d'azote gazeux (GN) à l'intérieur de la section de pré-refroidissement respective (SVa, SVb, SVc), et le groupe de pré-refroidissement de la cuve (16f), par exemple un conteneur de refroidissement, étant conçue pour pré-refroidir la matière à broyer (3) se trouvant dans l'espace intérieur du réservoir (16g),
l'au moins un groupe de pré-refroidissement à contre-courant (16a, 16b) étant monté directement ou indirectement en amont du groupe de refroidissement (6) de telle sorte qu'un courant de gaz de pré-refroidissement (17) formé dans le groupe de refroidissement (6) par évaporation de l'azote liquide (LN) est introduit dans l'au moins un groupe de pré-refroidissement à contre-courant (16a, 16b), afin de pré-refroidir la matière à broyer (3) se trouvant dans l'agrégat de pré-refroidissement à contre-courant respectif (16a, 16b) à l'intérieur de la section de pré-refroidissement respective (SVa, SVb) dans un contre-courant par le courant de gaz de pré-refroidissement (17) à une température intermédiaire de la matière à broyer (TZ3).

11. Dispositif de broyage (1b) selon la revendication 10, **caractérisé en ce que**
- un premier groupe de pré-refroidissement à contre-courant (16a) est conçu et monté directement ou indirectement en amont du groupe de refroidissement (6) de telle sorte que la matière à broyer (3) amenée au premier groupe de pré-refroidissement à contre-courant (16a) puisse tomber sous l'effet de la gravité le long d'une première section de pré-refroidissement (SVa) du premier groupe de pré-refroidissement à contre-courant (16a) et que la matière à broyer amenée (3) puisse être refroidie par le groupe de pré-refroidissement à contre-courant (16a), (3) tombant peut être simultanément pré-refroidi dans un contre-courant d'azote gazeux (GN), de préférence le courant de gaz de pré-refroidissement (17), à l'intérieur de la première section de pré-refroidissement (SVa), et/ou
- un deuxième groupe de pré-refroidissement à contre-courant (16b) est réalisé de telle sorte et est monté directement ou indirectement en amont du groupe de refroidissement (6) de telle sorte que la matière à broyer (3) amenée au deuxième groupe de pré-refroidissement à contre-courant (16b) peut être transportée dans un espace intérieur de la vis de tourbillonnement (16c) le long d'une deuxième section de pré-refroidissement (SVb) et la matière à broyer amenée (3) peut être transportée simultanément dans un contre-courant d'azote gazeux (GN), de préférence le courant de gaz de pré-refroidissement (17), peut être pré-refroidi à l'intérieur de la deuxième section de pré-refroidissement (SVb) en se mélangeant avec l'azote gazeux (GN), de l'azote liquide (LN) pouvant être amené à l'espace intérieur de la vis de tourbillonnement (16c) par une entrée d'azote (7), par exemple à partir d'un réservoir d'azote (35), et/ou
- un troisième groupe de pré-refroidissement à contre-courant (16e) est formé par un silo d'alimentation (2), le silo d'alimentation (2) fournissant de la matière à broyer (3) pour le processus de broyage, de l'azote gazeux (GN), par exemple du gaz résiduel (R) provenant d'un filtre pneumatique (14), peut être introduit dans le silo d'alimentation (2) de telle sorte que la matière à broyer (3) qui s'y trouve peut être pré-refroidie à contre-courant à l'intérieur d'une troisième section de pré-refroidissement (SVc) avant que la matière à broyer (3) ne soit évacuée du silo d'alimentation (2).

12. Dispositif de broyage (1b) selon l'une des revendications précédentes, **caractérisé en ce qu'**une vis de dosage (5) est montée en amont de l'au moins un groupe de pré-refroidissement (16), en particulier de l'au moins un groupe de pré-refroidissement à contre-courant (16a, 16b), la vis de dosage (5) dirigeant de manière dosée la matière à broyer (3) fournie par le silo d'alimentation (2) et/ou par un dispositif du crible (12) dans l'au moins un groupe de pré-refroidissement à contre-courant (16a, 16b), et/ou une vis sans fin de transport (19), de préférence une vis sans fin de transport (19) actionnée par un moteur, est montée en aval du groupe de refroidissement (6), la vis sans fin de transport (19) transportant de manière dosée la matière à broyer (3) refroidie à la température de sortie de la matière à broyer (TA3) vers au moins un flanc (4b) du broyeur à impact (4), la matière à broyer (3) refroidie à la température de sortie de la matière à broyer (TA3) pouvant être retirée du groupe de refroidissement (6) de préférence par le dessous.

13. Dispositif de broyage (1b) selon l'une des revendications précédentes, **caractérisé en ce que** la matière à broyer (3) et/ou la matières fines (9) sont maintenus inertes à l'intérieur de l'ensemble du dispositif de broyage (1b).

14. Procédé de broyage de matière à broyer (3), de préférence en thermoplastiques et/ou en élastomères, en particulier avec un dispositif de broyage (1b) selon l'une des revendications précédentes, comprenant au moins les étapes suivantes:
- Mise à disposition de matière à broyer (3) et amenée de la matière à broyer (3) dans au moins un groupe de pré-refroidissement (16) pour pré-refroidir la matière à broyer (3) amenée à une température intermédiaire de la matière à broyer (TZ3) ;
- amenée de la matière à broyer (3) prérefroidie à la température intermédiaire de la matière à broyer (TZ3) dans un groupe de refroidissement (6) avec de l'azote liquide (LN), de sorte que la matière à broyer (3) pré-refroidie est refroidie par l'azote liquide (LN) à une température de sortie de la matière à broyer (TA3) ;
- transport de la matière à broyer (3) refroidie à la température de sortie de la matière à broyer (TA3) dans un broyeur à impact (4) ;- broyage de la matière à broyer (3) refroidie à la température de sortie de la matière à broyer (TA3) en matières fines (9) avec apport simultané d'un courant d'azote (20) d'azote gazeux (GN), le courant d'azote (20) d'azote gazeux (GN) étant mis à disposition du broyeur à impact (4) conditionné avec une température de consigne de courant d'azote (TS20) prédéterminée et un débit de consigne de courant d'azote (NDS) prédéterminé, pour fournir au broyeur à impact (4) une densité du courant de matière à broyer (Rho) définie d'un courant de matière à broyer (30) provenant de la matière à broyer (3) et du courant d'azote (20), pour obtenir de manière reproductible un degré de finesse élevé de la matières fines (9) évacuée.

15. Procédé selon la revendication 14, **caractérisé en ce que** la matière à broyer (3) refroidi et le courant d'azote (20) d'azote gazeux (GN) sont dosés indépendamment l'un de l'autre et mis à disposition à une température individuelle avant d'être amenés au broyeur à impact (4),
la température de consigne du courant d'azote (TS20) et le débit de consigne du courant d'azote (NDS) du courant d'azote (20) amené au broyeur à impact (4) étant de préférence prédéfinis en fonction du broyeur à impact (4) et/ou en fonction de la matière à broyer (3) chargée.
